# EUROPÄISCHE PATENTSCHRIFT

(11) **EP 4 132 722 B1**
(45) Veröffentlichungstag und Bekanntmachung des Hinweises auf die Patenterteilung: **20.11.2024**
(21) Anmeldenummer: 21718058.7
(22) Anmeldetag: 06.04.2021
(51) Int. Cl.: B05B 9/04, B05B 12/14, B05B 15/58, B05B 15/55, F04B 23/02, F04B 43/06, F04B 49/035, F04B 43/04, F04B 43/02

(54) **BESCHICHTUNGSMITTELPUMPE, BESCHICHTUNGSANLAGE UND ZUGEHÖRIGES BETRIEBSVERFAHREN**
COATING AGENT PUMP, COATING APPARATUS AND ASSOCIATED OPERATING METHOD
POMPE À AGENT DE REVÊTEMENT, INSTALLATION DE REVÊTEMENT ET PROCÉDÉ DE FONCTIONNEMENT ASSOCIÉ

(30) Priorität: 09.04.2020 DE 102020109973
(43) Veröffentlichungstag der Anmeldung: 15.02.2023
(73) Patentinhaber: Dürr Systems AG, 74321 Bietigheim-Bissingen (DE)
(72) Erfinder: MARTIN, Herbert, 71384 Weinstadt-Großheppach (DE); KUBACH, Erhard, 74239 Hardthausen (DE); MICHELFELDER, Manfred, 71711 Steinheim (DE)
(74) Vertreter: v. Bezold & Partner Patentanwälte - PartG mbB
(86) Internationale Anmeldenummer: PCT/EP2021/058845
(87) Internationale Veröffentlichungsnummer: WO 2021/204748

(56) Entgegenhaltungen:
- EP-A1- 1 284 162
- EP-B1- 1 284 162
- DE-A1- 102006 041 677
- DE-A1- 102013 003 620
- DE-B4- 102006 041 677
- US-A1- 2006 114 303

## Beschreibung

Die Erfindung betrifft eine Beschichtungsmittelpumpe zum Fördern eines Beschichtungsmittels (z.B. Lack) in einer Beschichtungsanlage, insbesondere in einer Lackieranlage zur Lackierung von Kraftfahrzeugkarosseriebauteilen. Weiterhin umfasst die Erfindung eine entsprechende Beschichtungsanlage und ein zugehöriges Betriebsverfahren.

Figur 1 zeigt eine schematische Darstellung einer herkömmlichen Beschichtungsanlage, die beispielsweise zur Lackierung von Kraftfahrzeugkarosseriebauteilen dienen kann.

Diese bekannte Beschichtungsanlage weist zunächst eine Molchstation 1 auf, die über mehrere molchbare Versorgungsleitungen 2 jeweils einen Applikator (z.B. Rotationszerstäuber) mit Beschichtungsmittel versorgt. In der Molchstation 1 verlaufen mehrere Zentralleitungen 3, wobei in der Zeichnung exemplarisch nur drei Zentralleitungen 3 dargestellt sind. Über die Zentralleitungen 3 können verschiedenfarbige Beschichtungsmittel zugeführt werden. In der Molchstation 1 befinden sich mehrere Beschichtungsmittelventile, die es ermöglichen, die ausgangsseitigen Versorgungsleitungen 2 wahlweise mit einer der Zentralleitungen 3 zu verbinden, wie es an sich aus dem Stand der Technik bekannt ist.

In der Zeichnung ist die mittlere Zentralleitung 3 der Molchstation 1 über eine Druckleitung 4 mit einer Beschichtungsmittelpumpe 5 verbunden, wie sie beispielsweise aus DE 10 2013 003 620 A1 bekannt ist. Die Beschichtungsmittelpumpe 5 saugt das zu applizierende Beschichtungsmittel über eine Saugleitung 6 aus einer Farbversorgung 7 an, die hier nur schematisch dargestellt ist und einen Beschichtungsmittelbehälter aufweist. Die beiden anderen Zentralleitungen 3 der Molchstation 1 werden in gleicher Weise über Druckleitungen versorgt, wie hier jedoch zur Vereinfachung nicht dargestellt ist.

Darüber hinaus weist die Molchstation 1 ein Umlaufmodul 8 mit Umlaufanschlüssen 9 und nicht dargestellten Umlaufventilen auf. An die Umlaufanschlüsse 9 ist eine Umlaufleitung 10 angeschlossen, die zurück zu der Farbversorgung 7 führt und einen Umlaufbetrieb ermöglicht. Die Umlaufventile des Umlaufmoduls 8 ermöglichen es hierbei, die Zentralleitungen 3 der Molchstation 1 wahlweise mit der Umlaufleitung 10 zu verbinden.

Weiterhin enthält die Molchstation 1 ein Rückführmodul 11 mit Rückführanschlüssen 12 und nicht dargestellten Rückführventilen. Das Rückführmodul 11 ist an eine Rückführleitung 13 angeschlossen, die zu einer Schmutzverdünneraufnahme 14 führt und die Rückführung von Resten von Beschichtungsmittel und Spülmittel ermöglicht.

Es wurde bereits vorstehend kurz erwähnt, dass die Beschichtungsmittelpumpe 5 beispielsweise gemäß der Offenlegungsschrift DE 10 2013 003 620 A1 ausgebildet sein kann. Dies bedeutet unter anderem, dass die Beschichtungsmittelpumpe 5 pneumatisch angetrieben wird. Hierzu mündet eine Steuerleitung 15 in die Beschichtungsmittelpumpe 5.

Darüber hinaus mündet eine Ausblasleitung 16 über ein als Rückschlagventil ausgebildetes Ausblasventil 17 in die Beschichtungsmittelpumpe, wie es ebenfalls bereits aus DE 10 2013 003 620 A1 bekannt ist.

Bei einem Farbwechsel müssen die Druckleitung 4 und die Umlaufleitung 10 über ihre gesamte Leitungslänge ausgeblasen und ausgespült werden. Dadurch treten bei einem Farbwechsel hohe Farbwechselverluste auf, da nur wenig Beschichtungsmittel zurückgewonnen werden kann. Darüber hinaus erfordert ein Farbwechsel auch einen großen Spülmittelverbrauch beim Ausspülen der Druckleitung 4 und der Umlaufleitung 10.

Bei einem Farbwechsel müssen die Beschichtungsmittelpumpe 5 und die Druckleitung 4 dann mit dem neuen Beschichtungsmittel angedrückt (d.h. gefüllt) werden. Dieses Andrücken mit dem neuen Beschichtungsmittel erfordert in Abhängigkeit von der Leitungslänge der Druckleitung 4 und der Viskosität des Beschichtungsmittels eine bestimmte Andrückzeit. Beispielsweise kann die Andrückzeit 2-4 Sekunden betragen, wenn die Leitungslänge der Druckleitung 4 L=2m beträgt. Bei einer Leitungslänge der Druckleitung 4 von L=8 m kann die Andruckzeit dagegen bereits 10-18 Sekunden betragen.

Für die Versorgung der Molchstation 1 ist es erforderlich, dass alle Komponenten der Beschichtungsanlage blasenfrei mit Beschichtungsmittel befüllt werden, d.h. unter anderem die Beschichtungsmittelpumpe 5, die Druckleitung 4, die Molchstation 1 und die Umlaufleitung 10. In Abhängigkeit von den Leitungslängen und der Viskosität des Beschichtungsmittels ergeben sich hierfür unterschiedliche Zeiten und ein unterschiedliches Volumen an Beschichtungsmittel, das erforderlich ist, um die Beschichtungsanlage mit dem Beschichtungsmittel zu befüllen. Bei einem Farbwechsel werden diese Komponenten über die Beschichtungsmittelpumpe 5 entleert, wozu die Beschichtungsmittelpumpe 5 eine Restentleerung und einer Auslassfunktion aufweist. Durch die Anordnung der Druckleitung 4 und der Umlaufleitung 10 verbleiben dabei jedoch größere Mengen des Beschichtungsmittels in den einzelnen Komponenten der Beschichtungsanlage. Im Anschluss werden die Komponenten der Beschichtungsanlage gespült, wozu aufgrund der Anordnung der Druckleitung 4 und der Umlaufleitung 10 größere Spülmittelmengen benötigt werden. Durch das Ausblasen bleibt Lösemittel (Spülmittel) in den Komponenten der Beschichtungsanlage. Dies hat zur Folge, dass mehr Beschichtungsmittel über die Molchstation 1 und die Rückführleitung 13 angedrückt werden muss, um das in der Beschichtungsanlage noch verbliebene Lösemittel (Spülmittel) aus den Komponenten der Beschichtungsanlage zu entfernen und in die Schmutzverdünneraufnahme 14 zu überführen. Die Folge hiervon ist, dass mehrere Pumpenhübe von beispielsweise 3-6 Pumpenhüben benötigt werden, was zu einem zusätzlichen Verlust von Beschichtungsmittel führt, wie beispielsweise 75 ml pro Pumpenhub.

Die vorstehend beschriebene bekannte Beschichtungsanlage hat also verschiedene Nachteile, die nachfolgend nochmals kurz zusammengefasst werden.

Bei einem Farbwechsel müssen die Druckleitung 4 und die Umlaufleitung 10 komplett mit Beschichtungsmittel gefüllt werden. Die Befüllung der Umlaufleitung 10 ist jedoch nur über die Molchstation 1 möglich. Dadurch ergeben sich entsprechend lange Leitungen mit einem erhöhten Leitungsvolumen und entsprechenden Verlusten an Beschichtungsmittel.

Mit der Restentleerung und der Ausblasfunktion der Beschichtungsmittelpumpe 5 werden die Druckleitung 4 und die Umlaufleitung 10 entleert. Prozessbedingt bleibt hierbei aber noch ein hoher Anteil des Beschichtungsmittels in den Leitungen zurück. So können beispielsweise in der Druckleitung 4 noch 20% des Beschichtungsmittels verbleiben, während in der Umlaufleitung 10 sogar noch 80% des Beschichtungsmittels verbleiben kann.

Darüber hinaus verbleibt bei einem Spülvorgang noch eine Restmenge des Spülmittels in der Beschichtungsmittelpumpe 5, da es aufgrund der Anordnung der Komponenten der Beschichtungsanlage nicht möglich ist, das Spülmittel komplett aus der Beschichtungsmittelpumpe 5 zu entfernen. Dies hat zur Folge, dass das verbliebene Spülmittel mit dem neu angedrückten Beschichtungsmittel in die Rückführleitung 13 gedrückt werden muss. Dadurch erhöht sich beim Befüllen mit dem neuen Beschichtungsmittel der Verlust von Beschichtungsmittel zum Zurückdrücken des Spülmittels in die Rückführleitung 13.

Schließlich hängt die zum Andrücken mit einem neuen Beschichtungsmittel erforderliche Andrückzeit von der Viskosität des Beschichtungsmittels ab. Darüber hinaus hängen die Beschichtungsmittelverluste beim Andrücken mit einem neuen Beschichtungsmittel ebenfalls von der Viskosität des ehemaligen Beschichtungsmittels ab.

Ferner ist zum allgemeinen technischen Hintergrund der Erfindung auch hinzuweisen auf EP 3 725 527 A1. Diese Veröffentlichung offenbart ein Pumpensystem zur Versorgung einer Druckmaschine. Eine Beschichtungsmittelpumpe in dem erfindungsgemäßen Sinne ist aus dieser Veröffentlichung jedoch nicht bekannt.

Weiterhin ist zum Stand der Technik auch hinzuweisen auf DE 10 2017 126 651 A1. Diese Veröffentlichung offenbart eine Beschichtungsmittelpumpe. Allerdings leidet diese bekannte Beschichtungsmittelpumpe an den gleichen Problemen wie die vorstehend abgehandelte bekannte Beschichtungsmittelpumpe gemäß DE 10 2013 003 620 A1.

Schließlich sind noch die Veröffentlichungen DE 102 25 681 A1 und EP 2 735 739 A2 zu erwähnen, die jedoch nur den allgemeinen technischen Hintergrund der Erfindung betreffen.

Der Erfindung liegt deshalb die Aufgabe zugrunde, eine entsprechend verbesserte Beschichtungsmittelpumpe, eine entsprechend verbesserte Beschichtungsanlage und ein zugehöriges Betriebsverfahren zu schaffen.

Diese Aufgabe wird durch eine erfindungsgemäße Beschichtungsmittelpumpe gemäß Anspruch 1.

Die Erfindung umfasst zunächst eine Beschichtungsmittelpumpe, die teilweise mit der eingangs beschriebenen bekannten Beschichtungsmittelpumpe gemäß DE 10 2013 003 620 A1 übereinstimmt, so dass zur Vermeidung von Wiederholungen auch auf diese Veröffentlichung Bezug genommen wird.

Die erfindungsgemäße Beschichtungsmittelpumpe eignet sich allgemein zum Fördern eines Beschichtungsmittels, wie beispielsweise eines Lacks. Die Erfindung ist jedoch hinsichtlich des Typs des zu fördernden Beschichtungsmittels nicht auf Lacke beschränkt, sondern grundsätzlich auch mit anderen Typen von Beschichtungsmitteln realisierbar.

Weiterhin ist zu erwähnen, dass die erfindungsgemäße Beschichtungsmittelpumpe vorzugsweise für einen Einsatz in einer Lackieranlage zur Lackierung von Kraftfahrzeugkarosseriebauteilen angepasst ist. Die erfindungsgemäße Beschichtungsmittelpumpe ist jedoch grundsätzlich auch in anderen Anlagen zum Fördern von Beschichtungsmitteln einsetzbar.

Die erfindungsgemäße Beschichtungsmittelpumpe weist in Übereinstimmung mit der eingangs beschriebenen bekannten Beschichtungsmittelpumpe gemäß DE 10 2013 003 620 A1 einen Pumpeneinlass auf, an dem das zu fördernde Beschichtungsmittel zugeführt wird. Beispielsweise kann der Pumpeneinlass der Beschichtungsmittelpumpe über eine Saugleitung mit einer Farbversorgung verbunden werden.

Der Pumpeneinlass der erfindungsgemäßen Beschichtungsmittelpumpe mündet innerhalb der Beschichtungsmittelpumpe in einen Einlassbereich, der aus dem Pumpeneinlass mit dem Beschichtungsmittel gespeist wird.

Darüber hinaus weist die erfindungsgemäße Beschichtungsmittelpumpe in Übereinstimmung mit der eingangs beschriebenen bekannten Beschichtungsmittelpumpe gemäß DE 10 2013 003 620 A1 einen Pumpenauslass auf, an dem das zu fördernde Beschichtungsmittel ausgegeben wird. Beispielsweise kann die eingangs beschriebene Druckleitung an den Pumpenauslass angeschlossen werden. Innerhalb der erfindungsgemäßen Beschichtungsmittelpumpe befindet sich hierbei ein Auslassbereich, der den Pumpenauslass mit dem zu fördernden Beschichtungsmittel speist.

Die erfindungsgemäße Beschichtungsmittelpumpe stimmt insoweit mit der eingangs beschriebenen bekannten Beschichtungsmittelpumpe gemäß DE 10 2013 003 620 A1 überein. Die Erfindung beruht nun auf der Erkenntnis, dass die vorstehend beschriebenen Probleme der bekannten Beschichtungsanlage daher rühren, dass die Umlaufleitung von der Molchstation ausgeht, da auf diese Weise bei einem Farbwechsel die Druckleitung und die Umlaufleitung über ihre gesamte Länge gespült, ausgeblasen und mit neuem Beschichtungsmittel gefüllt werden müssen.

Die erfindungsgemäße Beschichtungsmittelpumpe zeichnet sich deshalb durch einen auslassseitigen Umlaufanschluss aus, an den die Umlaufleitung angeschlossen werden kann, um Beschichtungsmittel bei einem Farbwechsel zu einer Farbversorgung zurückzuführen. Hierbei ist zu erwähnen, dass der Umlaufanschluss der Beschichtungsmittelpumpe zusätzlich zu dem Pumpeneinlass und dem Pumpenauslass vorgesehen ist. Die erfindungsgemäße Beschichtungsmittelpumpe weist also zusätzlich zu dem Pumpeneinlass und dem Pumpenauslass mit dem Umlaufanschluss mindestens einen weiteren zusätzlichen Anschluss auf. Dieser Umlaufanschluss ist mit dem Auslassbereich der Beschichtungsmittelpumpe verbunden und wird aus dem Auslassbereich der Beschichtungsmittelpumpe mit dem zurückzuführenden Beschichtungsmittel gespeist.

Darüber hinaus weist die erfindungsgemäße Beschichtungsmittelpumpe vorzugsweise ein in die Beschichtungsmittelpumpe integriertes steuerbares Umlaufventil auf, um den Beschichtungsmittelstrom aus dem Auslassbereich der Beschichtungsmittelpumpe durch den Umlaufanschluss in die Umlaufleitung zu steuern.

Diese Konstruktion der erfindungsgemäßen Beschichtungsmittelpumpe ermöglicht es, dass die Umlaufleitung weit stromaufwärts vor der Molchstation abzweigt, nämlich direkt aus der Beschichtungsmittelpumpe. Dies bietet den Vorteil, dass die Umlaufleitung relativ kurz ist, was zu entsprechend geringen Farbwechselverlusten führt. So lassen sich auf diese Weise die Leitungslängen um 50-90% verkürzen, was zu einer entsprechend großen Verringerung der Beschichtungsmittelverluste führt.

In einem bevorzugten Ausführungsbeispiel der Erfindung weist die Beschichtungsmittelpumpe zusätzlich einen auslassseitigen Rückführanschluss auf, der es ermöglicht, Reste des Beschichtungsmittels und/oder eines Spülmittels in eine Rückführleitung zurückzuführen, die in eine Schmutzverdünneraufnahme führt. Dieser Rückführanschluss ist zusätzlich zu dem Pumpenauslass, dem Pumpeneinlass und dem Umlaufanschluss vorgesehen und mit dem Auslassbereich der Beschichtungsmittelpumpe verbunden. Der Rückführanschluss der Beschichtungsmittelpumpe wird also aus dem Auslassbereich der Beschichtungsmittelpumpe mit dem zurückzuführenden Beschichtungsmittel bzw. Spülmittel gespeist.

Darüber hinaus weist der Rückführanschluss vorzugsweise ein in die Beschichtungsmittelpumpe integriertes steuerbares Rückführventil auf, um den Beschichtungsmittelstrom aus dem Auslassbereich der Beschichtungsmittelpumpe durch den Rückführanschluss in die Rückführleitung zu der Schmutzverdünneraufnahme zu steuern.

Der im Rahmen der Erfindung verwendete Begriff eines steuerbaren Ventils ist zu unterscheiden von eigenmediumbetätigten Ventilen, wie beispielsweise Rückschlagventilen, bei denen die Ventilstellung durch den Druck am Einlass und am Auslass des Ventils bestimmt wird. Beispielsweise können derartige steuerbare Ventile elektromagnetisch oder pneumatisch gesteuert werden, wie es an sich aus dem Stand der Technik bekannt ist.

Die erfindungsgemäße Beschichtungsmittelpumpe kann grundsätzlich ähnlich aufgebaut sein wie die aus DE 10 2013 003 620 A1 bekannte Beschichtungsmittelpumpe. So handelt sich bei der erfindungsgemäßen Beschichtungsmittelpumpe vorzugsweise um eine Verdrängerpumpe, die beispielsweise als Membranpumpe und vorzugsweise als Doppelmembranpumpe ausgebildet sein kann.

So weist die erfindungsgemäße Beschichtungsmittelpumpe vorzugsweise eine Pumpenkammer auf, wobei der Einlassbereich und der Auslassbereich der Beschichtungsmittelpumpe mit der Pumpenkammer verbunden sind.

In der Pumpenkammer befindet sich ein beweglicher Verdränger, beispielsweise in Form einer Membran, wie es aus DE 10 2013 003 620 A1 bekannt ist.

Darüber hinaus umfasst die erfindungsgemäße Beschichtungsmittelpumpe einen Antrieb zum Bewegen des Verdrängers (z.B. Membran) zum Pumpen des Beschichtungsmittels. Beispielsweise kann dieser Antrieb als pneumatischer oder elektrischer Antrieb ausgebildet sein.

Zwischen dem Einlassbereich der Beschichtungsmittelpumpe und der Pumpenkammer befindet sich hierbei ein in die Beschichtungsmittelpumpe integriertes Einlassventil, das vorzugsweise als Rückschlagventil ausgebildet ist und einen Beschichtungsmittelstrom aus dem Einlassbereich in die Pumpenkammer freigibt, wohingegen ein entgegen gerichteter Beschichtungsmittelstrom aus der Pumpenkammer in den Einlassbereich von dem Rückschlagventil gesperrt wird. Ein solches Rückschlagventil weist vorzugsweise eine Spannfeder, einen Ventilkörper (z.B. Ventilkugel) und einen Ventilsitz auf, wobei die Spannfeder den Ventilkörper in einer Schließstellung dichtend in den Ventilsitz drückt.

Darüber hinaus weist die erfindungsgemäße Beschichtungsmittelpumpe vorzugsweise ein in die Beschichtungsmittelpumpe integriertes Auslassventil zwischen der Pumpenkammer und dem Pumpenauslass auf, wobei das Auslassventil ebenfalls vorzugsweise als Rückschlagventil ausgebildet ist. Dies bedeutet, dass das Rückschlagventil einen Beschichtungsmittelstrom aus der Pumpenkammer in den Auslassbereich freigibt, wohingegen ein entgegen gerichteter Beschichtungsmittelstrom aus dem Auslassbereich in die Pumpenkammer gesperrt wird. Auch dieses Rückschlagventil weist vorzugsweise eine Spannfeder, einen Ventilkörper (z.B. Ventilkugel) und einen Ventilsitz auf, wobei die Spannfeder den Ventilkörper in einer Schließstellung dichtend in den Ventilsitz drückt.

Ferner hat auch die erfindungsgemäße Beschichtungsmittelpumpe vorzugsweise einen ersten Ausblasanschluss, der dazu dient, die Pumpenkammer mit Druckluft auszublasen. Der erste Ausblasanschluss mündet deshalb vorzugsweise in die Pumpenkammer, wie es an sich bereits aus DE 10 2013 003 620 A1 bekannt ist. In dem bevorzugten Ausführungsbeispiel der Erfindung mündet der erste Ausblasanschluss über das als Rückschlagventil ausgebildete Einlassventil in die Pumpenkammer. Im normalen Beschichtungsbetrieb strömt das Beschichtungsmittel in einer bestimmten vorgegebenen Strömungsrichtung durch das Einlassventil vom Einlassbereich durch das Einlassventil in die Pumpenkammer der Beschichtungsmittelpumpe. Bezüglich dieser normalen Strömungsrichtung während des Beschichtungsbetriebs mündet der erste Ausblasanschluss vorzugsweise stromabwärts hinter dem Ventilsitz in das Einlassventil. Dies bedeutet, dass die Pumpenkammer über den ersten Ausblasanschluss ausgeblasen werden kann, während das Einlassventil geschlossen ist.

In dem bevorzugten Ausführungsbeispiel der Erfindung ist dem ersten Ausblasanschluss ein erstes Ausblasventil zugeordnet, das vorzugsweise in die Beschichtungsmittelpumpe integriert ist und beim Ausblasen den Druckluftstrom durch den ersten Ausblasanschluss in die Pumpenkammer steuert. Dieses erste Ausblasventil ist vorzugsweise als Rückschlagventil ausgebildet, das einen Druckluftstrom durch den ersten Ausblasanschluss in die Pumpenkammer hinein freigibt und einen entgegen gerichteten Druckluftstrom aus der Pumpenkammer durch den ersten Ausblasanschluss sperrt. Es ist jedoch alternativ auch möglich, dass das erste Ausblasventil als steuerbares Ventil ausgebildet ist, so dass die Ventilstellung des ersten Ausblasventils dann unabhängig von den Druckverhältnissen am Eingang und am Ausgang des ersten Ausblasventils steuerbar ist.

Darüber hinaus weist die Beschichtungsmittelpumpe vorzugsweise zusätzlich einen einlassseitigen zweiten Ausblasanschluss auf, um Beschichtungsmittel aus dem Einlassbereich der Beschichtungsmittelpumpe mittels Druckluft auszublasen. So kann das in dem Einlassbereich der Beschichtungsmittelpumpe befindliche Beschichtungsmittel wieder durch den Pumpeneinlass zurück zur Farbversorgung geblasen werden, indem durch den einlassseitigen zweiten Ausblasanschluss Druckluft zugeführt wird.

Vorzugsweise ist dem zweiten Ausblasanschluss ein steuerbares zweites Ausblasventil zugeordnet, das vorzugsweise in die Beschichtungsmittelpumpe integriert ist und den Druckluftstrom durch den zweiten Ausblasanschluss in den Einlassbereich der Beschichtungsmittelpumpe steuert.

In dem bevorzugten Ausführungsbeispiel der Erfindung ist die Beschichtungsmittelpumpe als Doppelmembranpumpe ausgebildet und weist somit zwei Pumpenkammern, zwei Einlassventile, zwei Auslassventile und zwei beweglich angetriebenen Membranen auf, die jeweils in einer der beiden Pumpenkammern angeordnet sind. Hierbei können dann zwei der ersten Ausblasanschlüsse vorgesehen sein, um jeweils eine der beiden Pumpenkammern auszublasen.

Die Doppelmembranpumpe weist vorzugsweise ein Pumpengehäuse mit zwei gegenüberliegenden Gehäusedeckeln auf. Hierbei ist es vorteilhaft, wenn in den beiden Gehäusedeckeln jeweils die folgenden Bauteile baulich integriert sind:
- Eines der beiden Einlassventile,
- eines der beiden Auslassventile,
- eines der beiden ersten Ausblasventile,
- das Umlaufventil bzw. das Rückführventil, und/oder
- die beiden zweiten Ausblasventile.

Hierbei ist zu erwähnen, dass die beiden Gehäusedeckel vorzugsweise Gussteile sind, die vorzugsweise aus Edelstahl bestehen.

Neben der vorstehend beschriebenen erfindungsgemäßen Beschichtungsmittelpumpe umfasst die Erfindung auch eine Beschichtungsanlage, die ebenfalls eine optimierte Anordnung der Umlaufleitung enthält.

Die erfindungsgemäße Beschichtungsanlage weist zunächst in Übereinstimmung mit den bekannten Beschichtungsanlagen eine Farbversorgung auf, die das zu applizierende Beschichtungsmittel bereitstellt und beispielsweise einen Beschichtungsmittelbehälter enthält.

Darüber hinaus weist auch die erfindungsgemäße Beschichtungsanlage eine Beschichtungsmittelpumpe auf, um das Beschichtungsmittel aus der Farbversorgung in Richtung der Applikatoren zu fördern. Hierbei ist die Beschichtungsmittelpumpe in der vorstehend beschriebenen erfindungsgemäßen Art ausgebildet.

Die Beschichtungsmittelpumpe speist hierbei eine Druckleitung, die von der Beschichtungsmittelpumpe ausgeht.

Darüber hinaus umfasst die erfindungsgemäße Beschichtungsanlage eine Entnahmestelle, die an die Druckleitung angeschlossen ist und aus der Druckleitung mit dem Beschichtungsmittel gespeist wird. Im normalen Beschichtungsbetrieb strömt das Beschichtungsmittel also hierbei in einer vorgegebenen Strömungsrichtung von der Beschichtungsmittelpumpe durch die Druckleitung zu der Entnahmestelle.

In dem bevorzugten Ausführungsbeispiel der Erfindung ist die Entnahmestelle als Molchstation ausgebildet und speist mindestens eine molchbare Versorgungleitung, die von der Molchstation ausgeht und zu einem Applikationsgerät führt, welches das Beschichtungsmittel appliziert. Es ist jedoch im Rahmen der Erfindung nicht zwingend erforderlich, dass die Entnahmestelle eine Molchstation aufweist.

Darüber hinaus umfasst auch die erfindungsgemäße Beschichtungsanlage eine Umlaufleitung, die zurück zu der Farbversorgung führt und bei einem Spülprozess eine Rückgewinnung von Beschichtungsmittel ermöglicht.

Die erfindungsgemäße Beschichtungsanlage zeichnet sich nun durch eine neuartige Anordnung der Umlaufleitung ab, die nicht mehr von der Entnahmestelle ausgeht, sondern bezüglich der normalen Strömungsrichtung im Beschichtungsbetrieb stromaufwärts vor der Entnahmestelle abzweigt. Hierdurch spiegelt sich der gleiche Erfindungsgedanke wieder wie bei der eingangs beschriebenen erfindungsgemäßen Beschichtungsmittelpumpe, bei der die Umlaufleitung direkt aus der Beschichtungsmittelpumpe abzweigt. In beiden Fällen (Abzweigung der Umlaufleitung direkt aus der Beschichtungsmittelpumpe oder aus der Druckleitung) wird nämlich die Leitungslänge der Umlaufleitung verkürzt, wodurch die Verluste bei einem Farbwechsel verringert werden.

Bei der Verwendung der erfindungsgemäßen Beschichtungsmittelpumpe im Rahmen der erfindungsgemäßen Beschichtungsanlage mündet die Umlaufleitung vorzugsweise direkt aus dem Umlaufanschluss der Beschichtungsmittelpumpe ab.

Bei der Verwendung einer herkömmlichen Beschichtungsmittelpumpe gemäß DE 10 2013 003 620 A1 zweigt die Umlaufleitung dagegen an einer Abzweigungsstelle zwischen der Entnahmestelle und der Beschichtungsmittelpumpe aus der Druckleitung ab. Hierbei liegt zwischen der Beschichtungsmittelpumpe und der Abzweigungsstelle vorzugsweise nur eine relativ kurze Leitungslänge von höchstens 5m, 2m, 1m, 65cm oder 50cm.

Bei der erfindungsgemäßen Beschichtungsanlage befindet sich in der Umlaufleitung vorzugsweise ein steuerbares Umlaufventil zur Steuerung des Beschichtungsmittelstroms durch die Umlaufleitung. Wenn die Umlaufleitung direkt von der Beschichtungsmittelpumpe abzweigt, so ist dieses Umlaufventil vorzugsweise auch in die Beschichtungsmittelpumpe integriert. Ansonsten ist das steuerbare Umlaufventil dagegen von der Beschichtungsmittelpumpe getrennt.

Die erfindungsgemäße Beschichtungsanlage weist vorzugsweise auch eine Schmutzverdünneraufnahme auf, wie sie an sich aus dem Stand der Technik bekannt ist und zur Aufnahme und Entsorgung von Resten des Beschichtungsmittels und eines Spülmittels dient. Diese Schmutzverdünneraufnahme wird vorzugsweise durch eine erste Rückführleitung gespeist, die zu der Schmutzverdünneraufnahme führt. Beispielsweise kann diese erste Rückführleitung aus einem auslassseitigen Rückführanschluss der Beschichtungsmittelpumpe abzweigen, wie er vorstehend bereits bei der Beschreibung der erfindungsgemäßen Beschichtungsmittelpumpe erwähnt wurde. Alternativ besteht die Möglichkeit, dass die erste Rückführleitung zwischen der Beschichtungsmittelpumpe und der Entnahmestelle aus der Druckleitung abzweigt.

Ferner weist auch die erfindungsgemäße Beschichtungsanlage vorzugsweise eine zweite Rückführleitung auf, die von der Entnahmestelle zu der Schmutzverdünneraufnahme führt.

Die erfindungsgemäße Beschichtungsanlage kann also zwei Rückführleitungen aufweisen, wobei die erste Rückführleitung stromaufwärts vor der Entnahmestelle abzweigt, beispielsweise direkt aus einem auslassseitigen Rückführanschluss der Beschichtungsmittelpumpe, während die zweite Rückführleitung von der Entnahmestelle ausgeht.

In der ersten Rückführleitung ist vorzugsweise ein steuerbares Rückführventil vorgesehen, um den Fluidstrom durch die erste Rückführleitung in die Schmutzverdünneraufnahme zu steuern. Dieses Rückführventil ist vorzugsweise in die Beschichtungsmittelpumpe integriert.

Es wurde bereits vorstehend bei der Beschreibung der erfindungsgemäßen Beschichtungsmittelpumpe erwähnt, dass diese einen ersten Ausblasanschluss aufweisen kann, um die Pumpenkammer mit Druckluft auszublasen, wie es an sich aus DE 10 2013 003 620 A1 bereits bekannt ist.

Dieser erste Ausblasanschluss mündet in der Beschichtungsmittelpumpe vorzugsweise über das als Rückschlagventil ausgebildete Einlassventil in die Pumpenkammer. Dabei ist es vorteilhaft, wenn die über den ersten Ausblasanschluss zugeführte Druckluft den Ventilkörper des als Rückschlagventil ausgebildeten Einlassventils in die Schließstellung drückt. Die über den ersten Ausblasanschluss zugeführte Druckluft trägt dann also zur Schließung des Einlassventils bei und gelangt in die Pumpenkammer, um diese auszublasen. Hierbei ist es vorteilhaft, wenn die Beschichtungsmittelpumpe mindestens ein erstes Ausblasventil aufweist, um den Druckluftstrom durch den ersten Ausblasanschluss in die Pumpenkammer zu steuern.

Dieses erste Ausblasventil kann beispielsweise als Rückschlagventil ausgebildet sein, das einen Druckluftstrom durch den ersten Ausblasanschluss in die Pumpenkammer freigibt, wohingegen ein entgegen gerichteter Druckluftstrom aus der Pumpenkammer durch den ersten Ausblasanschluss gesperrt wird. Bei der erfindungsgemäßen Beschichtungsanlage ist vorzugsweise eine erste Ausblasleitung an den ersten Ausblasanschluss der Beschichtungsmittelpumpe angeschlossen, um Druckluft einzublasen.

Darüber hinaus wurde bereits vorstehend bei der Beschreibung der erfindungsgemäßen Beschichtungsmittelpumpe erwähnt, dass diese einen einlassseitigen zweiten Ausblasanschluss aufweisen kann, um Beschichtungsmittel aus dem Einlassbereich der Beschichtungsmittelpumpe auszublasen, wobei das darin befindliche Beschichtungsmittel dann wieder durch den Pumpeneinlass zur Farbversorgung zurückgeführt werden kann. Die Steuerung des Druckluftstroms durch den zweiten Ausblasanschluss erfolgt hierbei vorzugsweise durch ein zweites Ausblasventil, wie es vorstehend bereits beschrieben wurde.

Die erfindungsgemäße Anordnung der Umlaufleitung ermöglicht eine relativ kurze Leitungslänge der Umlaufleitung, was mit entsprechend geringen Beschichtungsmittelverlusten verbunden ist. So kann die Umlaufleitung beispielsweise eine Leitungslänge von höchstens 2m, 1m, 50cm oder 25cm aufweisen.

Weiterhin ist zu erwähnen, dass die Beschichtungsmittelpumpe vorzugsweise pneumatisch mit Druckluft angetrieben wird, wobei die Druckluft einen bestimmten Antriebsluftdruck aufweist, während das Beschichtungsmittel mit einem bestimmten Förderdruck gefördert wird. Die Beschichtungsmittelpumpe ermöglicht vorzugsweise ein Übersetzungsverhältnis zwischen dem Förderdruck und dem Antriebsluftdruck, wobei dieses Übersetzungsverhältnis beispielsweise mindestens 2:1, 3:1 oder 4:1 betragen kann.

Es wurde bereits vorstehend kurz erwähnt, dass die erfindungsgemäße Beschichtungsmittelpumpe vorzugsweise eine Membranpumpe ist, wie beispielsweise eine Doppelmembranpumpe. Die Erfindung ist jedoch hinsichtlich des Typs der Beschichtungsmittelpumpe nicht auf Membranpumpen beschränkt.

Ferner ist zu erwähnen, dass die erfindungsgemäße Beschichtungsmittelpumpe vorzugsweise mindestens einen pneumatisch angetriebenen Antriebskolben aufweist, wobei im Falle einer Doppelmembranpumpe zwei Antriebskolben vorgesehen sein können.

Weiterhin ist zu erwähnen, dass die Entnahmestelle beispielsweise als Molchstation ausgebildet sein kann und mehrere Versorgungsleitungen speisen kann, die zu jeweils einem Applikationsgerät (z.B. Rotationszerstäuber) führen und das jeweilige Applikationsgerät mit dem zu applizierenden Beschichtungsmittel versorgen.

Darüber hinaus kann die Entnahmestelle mindestens einen Druckluftanschluss und mindestens ein steuerbares Druckluftventil aufweisen, um Druckluft an der Entnahmestelle in die Druckleitung einspeisen zu können. Vorzugsweise wird die Druckluft hierbei auch als Pulsluft eingespeist. Hierzu kann die Entnahmestelle ein Druckluftmodul aufweisen, das für die verschiedenen Zentralleitungen der Entnahmestelle mehrere Druckluftanschlüsse und mehrere Druckluftventile aufweist.

Ferner kann die Entnahmestelle zum Anschluss der zweiten Rückführleitung einen Rückführanschluss und zur Steuerung der Rückführung ein steuerbares Rückführventil aufweisen. Auch hierbei kann die Entnahmestelle ein Rückführmodul aufweisen, das für die verschiedenen Zentralleitungen der Entnahmestelle mehrere Rückführanschlüsse und mehrere Rückführventile aufweist.

Die Entnahmestelle kann also mehrere Zentralkanäle aufweisen, die von jeweils einer Druckleitung mit dem Beschichtungsmittel gespeist werden, wie vorstehend bereits kurz beschrieben wurde.

Neben der vorstehend beschriebenen erfindungsgemäßen Beschichtungsmittelpumpe und der ebenfalls bereits vorstehend beschriebenen erfindungsgemäßen Beschichtungsanlage umfasst die Erfindung auch ein zugehöriges Betriebsverfahren.

Im Rahmen des erfindungsgemäßen Betriebsverfahrens wird unter anderem das Umlaufventil geöffnet, um Beschichtungsmittelreste durch die Umlaufleitung in die Farbversorgung zurückführen zu können. Hierzu wird dann an der Entnahmestelle Druckluft (z.B. Pulsluft) in die Druckleitung eingeleitet. Das in der Druckleitung befindliche Beschichtungsmittel wird dann mittels Druckluft entlang der Druckleitung zurückgedrückt und gelangt dann durch das geöffnete Umlaufventil durch die Umlaufleitung zurück zu der Farbversorgung.

Weiterhin kann im Rahmen eines Spülprozesses bei dem erfindungsgemäßen Betriebsverfahren das Rückführventil der ersten Rückführleitung geöffnet werden, die entweder direkt aus der Beschichtungsmittelpumpe oder zwischen der Beschichtungsmittelpumpe und der Entnahmestelle abzweigt. An der Entnahmestelle wird dann Druckluft (z.B. Pulsluft) in die Druckleitung eingeleitet, wodurch Restmengen von Spülmittel und/oder Beschichtungsmittel aus der Druckleitung und/oder aus dem Auslassbereich der Beschichtungsmittelpumpe mittels der Druckluft durch die erste Rückführleitung in die Schmutzverdünneraufnahme gedrückt werden.

Vorzugsweise werden diese Prozesse nacheinander durchgeführt. Zuerst wird vorzugsweise das in der Druckleitung befindliche Beschichtungsmittel über die Umlaufleitung zurück in die Farbversorgung geleitet. Anschließend werden dann Reste des Beschichtungsmittels und ggf. von Spülmittel aus der Druckleitung durch die erste Rückführleitung in die Schmutzverdünneraufnahme überführt.

Darüber hinaus können bei einem Spülprozess noch Beschichtungsmittelreste in der Pumpenkammer der Beschichtungsmittelpumpe verbleiben. Diese Beschichtungsmittelreste können im Rahmen des erfindungsgemäßen Betriebsverfahrens ebenfalls zumindest teilweise zurückgewonnen werden. Hierzu wird das Umlaufventil geöffnet, um die Rückführung der Beschichtungsmittelreste durch die Umlaufleitung hin zur Farbversorgung zu ermöglichen. Anschließend wird dann Druckluft (z.B. Pulsluft) über die erste Ausblasleitung durch das als Rückschlagventil ausgebildete erste Einlassventil in die Pumpenkammer der Beschichtungsmittelpumpe eingeleitet. Das in der Beschichtungsmittelpumpe befindliche Beschichtungsmittel wird dann mittels der zugeführten Druckluft durch die Umlaufleitung zurück in die Farbversorgung gedrückt.

Ferner können bei einem Spülprozess auch in dem Einlassbereich der Beschichtungsmittelpumpe noch Beschichtungsmittelreste verbleiben. Im Rahmen des erfindungsgemäßen Betriebsverfahrens können auch diese Beschichtungsmittelreste zumindest teilweise zurückgewonnen werden. Hierzu wird Druckluft durch die zweite Ausblasleitung in den zweiten Ausblasanschluss der Beschichtungsmittelpumpe eingeblasen und gelangt von dort in den Einlassbereich der Beschichtungsmittelpumpe. Das in dem Einlassbereich der Beschichtungsmittelpumpe befindliche Beschichtungsmittel kann so mittels der zugeführten Druckluft durch den Pumpeneinlass zurück zu der Farbversorgung gedrückt werden.

Die vorstehend beschriebenen Teilprozesse können bei einem Spülvorgang nacheinander durchgeführt werden und zwar vorzugsweise in folgender Reihenfolge:
Schritt 1:
   Ausblasen des in der Druckleitung befindlichen Beschichtungsmittels durch die Umlaufleitung zurück in die Farbversorgung.
Schritt 2:
   Ausblasen des in der Pumpenkammer verbliebenen Beschichtungsmittels durch die Umlaufleitung zurück in die Farbversorgung.
Schritt 3:
   Ausblasen des in dem Einlassbereich der Beschichtungsmittelpumpe 5 verbliebenen Beschichtungsmittels durch den Pumpeneinlass zurück in die Farbversorgung.
Schritt 4:
   Ausblasen von Resten von Beschichtungsmittel und Spülmittel aus der Druckleitung durch die Rückführleitung in die Schmutzverdünneraufnahme.

Im Rahmen der Erfindung ist jedoch auch eine andere Reihenfolge der Teilprozesse möglich. Beispielhaft sind folgende möglichen Abfolgen der vorstehend genannten Schritte 1-4 zu nennen:
- Schritt 1 → Schritt 3 → Schritt 2 → Schritt 4.
- Schritt 2 → Schritt 1→ Schritt 3 → Schritt 4.
- Schritt 2 → Schritt 3 → Schritt 1 → Schritt 4.
- Schritt 3 → Schritt 1 → Schritt 2 → Schritt 4.
- Schritt 3 → Schritt 2 → Schritt 1 → Schritt 4.

Im Rahmen des erfindungsgemäßen Betriebsverfahrens kann die Druckleitung also bidirektional durchströmt werden. Im normalen Beschichtungsbetrieb strömt das jeweilige Beschichtungsmittel von der Beschichtungsmittelpumpe ausgehend durch die Druckleitung zu der Entnahmestelle, von wo das Beschichtungsmittel dann schließlich zu den Applikatoren gelangt. Während eines Spülprozesses dagegen strömt das Beschichtungsmittel in entgegengesetzter Richtung von der Entnahmestelle zurück zu der Beschichtungsmittelpumpe und von dort durch die Umlaufleitung zurück in die Farbversorgung.

Andere vorteilhafte Weiterbildungen der Erfindung sind in den Unteransprüchen gekennzeichnet oder werden nachstehend zusammen mit der Beschreibung der bevorzugten Ausführungsbeispiele der Erfindung anhand der Figuren näher erläutert.
Figur 1 zeigt eine schematische Darstellung einer herkömmlichen Beschichtungsanlage, wie sie eingangs beschrieben wurde.
Figur 2 zeigt eine schematische Darstellung einer erfindungsgemäßen Beschichtungsanlage, bei der die Umlaufleitung wahlweise direkt aus der Beschichtungsmittelpumpe abzweigt oder aus der Druckleitung zwischen der Beschichtungsmittelpumpe und der Entnahmestelle.
Figur 3 zeigt eine Abwandlung von Figur 2 mit einer zusätzlichen Rückführleitung, die direkt von der Beschichtungsmittelpumpe ausgeht und in eine Schmutzverdünneraufnahme führt.
Figur 4 zeigt eine Abwandlung von Figur 3 mit einer zusätzlichen Ausblasleitung zum Ausblasen des Einlassbereichs der Beschichtungsmittelpumpe.
Figur 5 zeigt eine Perspektivansicht der erfindungsgemäßen Beschichtungsmittelpumpe.
Figur 6 zeigt eine Schnittansicht eines Teils der Beschichtungsmittelpumpe gemäß Figur 5.
Figur 7 zeigt eine vergrößerte Ansicht der Beschichtungsmittelpumpe aus den Figuren 5 und 6 im Bereich eines Gehäusedeckels des Pumpengehäuses.
Figur 8 zeigt ein Flussdiagramm zur Verdeutlichung des erfindungsgemäßen Betriebsverfahrens.
Figur 9-11 zeigen weitere Flussdiagramme zur Verdeutlichung weiterer Spülprozesse im Rahmen des erfindungsgemäßen Betriebsverfahrens.

Im Folgenden wird nun das Ausführungsbeispiel einer erfindungsgemäßen Beschichtungsanlage gemäß Figur 2 beschrieben. Dieses Ausführungsbeispiel stimmt teilweise mit der eingangs beschriebenen und in Figur 1 gezeigten bekannten Beschichtungsanlage überein. Zur Vermeidung von Wiederholungen wird deshalb auf die vorstehende Beschreibung zu Figur 1 verwiesen, wobei für entsprechende Einzelheiten dieselben Bezugszeichen verwendet werden.

Eine Besonderheit der erfindungsgemäßen Beschichtungsanlage gemäß Figur 2 besteht darin, dass die Umlaufleitung 10 bzw. 10' nicht von der Molchstation 1 ausgeht, sondern bezüglich der normalen Strömungsrichtung im Beschichtungsbetrieb stromaufwärts vor der Molchstation 1 abzweigt.

Die Zeichnungen zeigen hierbei zwei Varianten der Leitungsführung der Umlaufleitung 10 bzw. 10'.

In einer gestrichelt dargestellten ersten Erfindungsvariante zweigt die Umlaufleitung 10' an einer Abzweigungsstelle von der Druckleitung 4 ab, wobei die Abzweigungsstelle durch ein Umlaufventil 18' gebildet wird. Hierbei ist zu erwähnen, dass die Druckleitung 4 zwischen der Beschichtungsmittelpumpe 5 und dem Umlaufventil 18' bzw. der dort befindlichen Abzweigungsstelle nur eine relativ geringe Leitungslänge a aufweist, die beispielsweise kleiner sein kann als 1 m.

In einer mit durchgezogenen Linien dargestellten zweiten Erfindungsvariante zweigt die Umlaufleitung 10 dagegen direkt aus der Beschichtungsmittelpumpe 5 ab, die hierzu einem separaten Umlaufanschluss aufweist, wie noch detailliert beschrieben wird.

Die Umlaufleitung 10 bzw. 10' weist in beiden Erfindungsvarianten eine wesentlich geringere Leitungslänge auf als bei der bekannten Beschichtungsanlage gemäß Figur 1. Bei einem Farbwechsel kann das in der Druckleitung 4 befindliche Beschichtungsmittel über die Umlaufleitung 10 bzw. 10' zurück in die Farbversorgung 7 geleitet werden, wodurch Beschichtungsmittelverluste verringert werden.

Hierzu weist die Molchstation 1 anstelle des Rückführmoduls 8 ein Druckluftmodul 19 mit mehreren Druckluftanschlüssen 20 auf. An die Druckluftanschlüsse 20 lassen sich Druckluftleitungen anschließen, um Druckluft in die Zentralleitungen 3 der Molchstation 1 einzuleiten. Bei einer Drucklufteinleitung in die Druckleitung 4 wird das in der Druckleitung 4 befindliche Beschichtungsmittel dann über die Umlaufleitung 10 bzw. 10' zurück in die Farbversorgung 7 gedrückt und damit zurückgewonnen.

Das Ausführungsbeispiel gemäß Figur 3 stimmt weitgehend mit dem Ausführungsbeispiel gemäß Figur 2 überein, so dass zur Vermeidung von Wiederholungen auf die vorstehende Beschreibung zu Figur 2 verwiesen wird, wobei für entsprechende Einzelheiten dieselben Bezugszeichen verwendet werden.

Eine Besonderheit dieses Ausführungsbeispiels besteht darin, dass aus der Beschichtungsmittelpumpe 5 zusätzlich eine Rückführleitung 21 abzweigt, die in die Schmutzverdünneraufnahme 14 mündet. In der Rückführleitung 21 befindet sich ein steuerbares Rückführventil 22, das den Fluidstroms durch die Rückführleitung 21 in die Schmutzverdünneraufnahme 14 steuert.

Bei einem Spülprozess können in der Druckleitung 4 verbliebene Reste des Beschichtungsmittels bzw. des Spülmittels durch die Rückführleitung 21 in die Schmutzverdünneraufnahme 14 ausgeblasen werden. Hierzu wird das Rückführventil 22 geöffnet. Dann wird an dem Druckluftmodul 19 der Molchstation 1 Druckluft in die Druckleitung 4 eingeblasen, wobei die Druckluft dann die Reste von Beschichtungsmittel und Spülmittel aus der Druckleitung 4 über die Rückführleitung 21 in die Schmutzverdünneraufnahme 14 ausbläst.

Das Ausführungsbeispiel gemäß Figur 4 stimmt weitgehend mit dem Ausführungsbeispiel gemäß Figur 3 überein, so dass zur Vermeidung von Wiederholungen auf die vorstehende Beschreibung zu Figur 3 verwiesen wird, wobei für entsprechende Einzelheiten dieselben Bezugszeichen verwendet werden.

Eine Besonderheit dieses Ausführungsbeispiels besteht darin, dass zusätzlich eine weitere Ausblasleitung 23 vorgesehen ist, die in den Einlassbereich der Beschichtungsmittelpumpe 5 mündet, wobei in der Ausblasleitung 23 ein steuerbares Ausblasventil 24 angeordnet ist.

Die Ausblasleitung 23 kann verwendet werden, um in dem Einlassbereich der Beschichtungsmittelpumpe 5 verbliebenes Beschichtungsmittel aus der Beschichtungsmittelpumpe 5 auszublasen und zwar durch die Ansaugleitung 6 zurück in die Farbversorgung 7. Auf diese Weise kann das im Einlassbereich der Beschichtungsmittelpumpe 5 verbliebene Beschichtungsmittel bei einem Spülprozess zurückgewonnen werden. Hierzu wird einfach das Ausblasventil 24 geöffnet, woraufhin Druckluft in den Einlassbereich der Beschichtungsmittelpumpe 5 eingeblasen wird. Die eingeblasene Druckluft verdrängt dann das in dem Einlassbereich der Beschichtungsmittelpumpe 5 befindliche Beschichtungsmittel, das die Beschichtungsmittelpumpe 5 somit über den Pumpeneinlass und die Ansaugleitung 6 entgegen der normalen Strömungsrichtung während des Beschichtungsbetriebs verlässt und wieder in die Farbversorgung 7 gelangt.

Die Figuren 5-7 zeigen verschiedene Ansichten der erfindungsgemäßen Beschichtungsmittelpumpe 5.

So weist die Beschichtungsmittelpumpe fünf zunächst einen Pumpeneinlass 25 auf, der das zu fördernde Beschichtungsmittel über die Ansaugleitung 6 von der Farbversorgung 7 bezieht, wobei das Beschichtungsmittel in Pfeilrichtung durch den Pumpeneinlass 25 in die Beschichtungsmittelpumpe 5 strömt.

Aus dem Pumpeneinlass 25 gelangt das angesaugte Beschichtungsmittel dann in einen Einlassbereich 26 der Beschichtungsmittelpumpe 5.

Auslassseitig weist die Beschichtungsmittelpumpe 5 einen Pumpenauslass 27 auf, an den die Druckleitung 4 angeschlossen ist, wobei das Beschichtungsmittel in Pfeilrichtung durch den Pumpenauslass 27 aus der Beschichtungsmittelpumpe 5 strömt.

Der Pumpenauslass 27 wird aus einem Auslassbereich 28 mit dem zu fördernden Beschichtungsmittel gespeist.

Zwischen dem Einlassbereich 26 und dem Auslassbereich 28 der Beschichtungsmittelpumpe 5 befinden sich zwei Pumpenkammern, wobei in Figur 6 nur eine einzige Pumpenkammer 29 dargestellt ist, in der eine Pumpenmembran 30 in Richtung des Doppelpfeils auslenkbar ist, wie es an sich aus DE 10 2013 003 620 A1 bekannt ist. Die Beschichtungsmittelpumpe 5 weist jedoch zwei derartige Pumpenkammern mit jeweils einer Membran auf, wie an sich aus dem Stand der Technik bekannt ist.

Zwischen dem Einlassbereich 26 und der Pumpenkammer 29 befindet sich ein Einlassventil 31, das den Beschichtungsmittelstrom aus dem Einlassbereich 26 in die Pumpenkammer 29 steuert, so dass das Beschichtungsmittel in Pfeilrichtung von dem Einlassbereich 26 in die Pumpenkammer 29 strömt.

Das Einlassventil 31 ist als Rückschlagventil ausgebildet und besteht im Wesentlichen aus einer Ventilkugel 32, einem Ventilsitz 33 und einer Rückstellfeder 34, wobei die Rückstellfeder 34 die Ventilkugel 32 dichtend in den Ventilsitz 33 drückt. Das Einlassventil 31 ermöglicht also nur einen Beschichtungsmittelstrom aus dem Einlassbereich 26 in Pfeilrichtung in die Pumpenkammer 29, wohingegen ein entgegen gerichteter Beschichtungsmittelstrom entgegen der Pfeilrichtung von dem Einlassventil 31 gesperrt wird.

Hierbei ist zu erwähnen, dass in der nicht dargestellten zweiten Pumpenkammer auf der rechten Seite in Figur 5 ein weiteres Rückschlagventil angeordnet ist, das den Zustrom in die dortige Pumpenkammer steuert.

Zwischen dem Auslassbereich 28 und der Pumpenkammer 29 ist ein Auslassventil 35 angeordnet, das den Beschichtungsmittelstrom aus der Pumpenkammer 29 in Pfeilrichtung in den Auslassbereich 28 steuert.

Das Auslassventil 35 ist ebenfalls als Rückschlagventil ausgebildet und besteht aus einer Rückstellfeder 36, einer Ventilkugel 37 und einem Ventilsitz 38, wobei die Rückstellfeder 36 die Ventilkugel 37 dichtend in den Ventilsitz 38 drückt.

Darüber hinaus weist die Beschichtungsmittelpumpe 5 einen Umlaufanschluss 39 auf, wobei an den Umlaufanschluss 39 die Umlaufleitung 10 angeschlossen ist, die in der Erfindungsvariante gemäß den Figuren 2-4 mit durchgezogenen Linien dargestellt ist.

In den Umlaufanschluss 39 ist ein steuerbares Umlaufventil 40 integriert, das den Umlaufanschluss 39 wahlweise freigeben oder sperren kann.

Darüber hinaus weist die Beschichtungsmittelpumpe 5 zwei Ausblasanschlüsse 41, 42 auf, wobei der Ausblasanschluss 41 dazu dient, die Pumpenkammer 29 ausgeblasen, während der Ausblasanschluss 42 dazu dient, die gegenüberliegende, nicht dargestellte Pumpenkammer auszublasen.

Der Ausblasanschluss 41 mündet hierbei in das Einlassventil 31 und zwar bezüglich der normalen Strömungsrichtung im Beschichtungsbetrieb stromabwärts hinter dem Ventilsitz 33. Dies bedeutet, dass die Druckluft bei einer Druckluftzuführung über den Ausblasanschluss 41 die Kraft der Rückstellfeder 34 unterstützt und die Ventilkugel 32 zusätzlich dichtend in den Ventilsitz 33 drückt. Das Einlassventil 31 ist dann geschlossen und die Druckluft kann durch den Ausblasanschluss 41 in die Pumpenkammer 29 eindringen, um diese auszublasen.

Der gegenüberliegende Ausblasanschluss 42 funktioniert bezüglich der anderen Pumpenkammer in gleicher Weise.

Ferner weist die Beschichtungsmittelpumpe 5 zwei Ausblasanschlüsse 43, 44 auf, die mit dem Einlassbereich 26 verbunden sind und es ermöglichen, in dem Einlassbereich 26 befindliches Beschichtungsmittel durch den Pumpeneinlass 25 auszublasen und zu der Farbversorgung 7 zurückzuführen. Hierzu wird Druckluft durch die Ausblasanschlüsse 43, 44 in Pfeilrichtung zugeführt. Das in dem Einlassbereich 26 befindliche Beschichtungsmittel wird dann entgegen der Pfeilrichtung in Figur 5 durch den Pumpeneinlass 25 zurück zu der Farbversorgung 7 gedrückt.

Darüber hinaus weist die Beschichtungsmittelpumpe 5 einen separaten Rückführanschluss 45 auf, der mit der Rückführleitung 21 verbunden ist, die zu der Schmutzverdünneraufnahme 14 führt. Der Rückführanschluss 45 ist mit dem Auslassbereich 28 der Beschichtungsmittelpumpe 5 verbunden. Über den Rückführanschluss 45 können Reste von Beschichtungsmittel und Spülmittel aus der Druckleitung 4 ausgeblasen werden. Hierzu wird an der Molchstation 1 Druckluft in die Druckleitung 4 eingeblasen. Dadurch werden die in der Druckleitung 4 befindlichen Reste des Beschichtungsmittels und des Spülmittels entgegen der normalen Strömungsrichtung in den Auslassbereich 28 der Beschichtungsmittelpumpe 5 gedrückt und verlassen die Beschichtungsmittelpumpe 5 dann durch den Rückführanschluss 45 zu der Schmutzverdünneraufnahme 14.

Aus den Zeichnungen ist weiterhin ersichtlich, dass die Beschichtungsmittelpumpe 5 ein im wesentlichen zylindrisches Pumpengehäuse 46 mit zwei seitlichen Gehäusedeckeln 47, 48 aufweist.

In den Gehäusedeckel 47 sind die beiden Ausblasanschlüsse 41, 43 und der Umlaufanschluss 39 mit dem Umlaufventil 40, das Einlassventil 31 und das Auslassventil 35 integriert.

In den gegenüberliegenden Gehäusedeckel 48 sind dagegen die beiden Ausblasanschlüsse 42, 44 und der Rückführanschluss 45 zusammen mit den dortigen Ein- bzw. Auslassventilen integriert.

Hierbei ist zu erwähnen, dass die beiden Gehäusedeckel 47, 48 jeweils aus Edelstahl bestehen und Gussteile sind.

Im Folgenden wird nun das Flussdiagramm gemäß Figur 8 beschrieben, das einen Teil eines Spülprozesses verdeutlicht.

In einem ersten Schritt S1 wird zunächst das Umlaufventil 18 geöffnet, damit das in der Druckleitung 4 verbliebene Beschichtungsmittel durch die Umlaufleitung 10 zurück in die Farbversorgung 7 geführt werden kann.

Hierzu wird in einem Schritt S2 Druckluft an der Molchstation 1 in die Druckleitung 4 eingespeist.

Diese Druckluft drückt das in der Druckleitung 4 befindliche Beschichtungsmittel durch das geöffnete Umlaufventil 18 und durch die Umlaufleitung 10 zurück in die Farbversorgung 7, so dass dieser Anteil des Beschichtungsmittels zurückgewonnen wird und keinen Beschichtungsmittelverlust erzeugt.

Im Folgenden wird nun das Flussdiagramm gemäß Figur 9 beschrieben, das ebenfalls einen Teil eines Spülprozesses verdeutlicht. In diesem Teil werden die in der Druckleitung 4 befindlichen Reste von Beschichtungsmittel und Spülmittel entsorgt.

Hierzu wird zunächst in einem Schritt S1 das Rückführventil 22 in der Rückführleitung 21 geöffnet.

In einem Schritt S2 wird dann wieder Druckluft an der Molchstation 1 in die Druckleitung 4 eingespeist. Diese Druckluft drückt dann die in der Druckleitung 4 befindlichen Reste des Beschichtungsmittels und des Spülmittels zunächst in den Auslassbereich 28 der Beschichtungsmittelpumpe 5 und dort über das geöffnete Rückführventil 22 und die Rückführleitung 21 in die Schmutzverdünneraufnahme 14.

Im Folgenden wird nun das Flussdiagramm gemäß Figur 10 beschrieben, das einen weiteren Teil eines Spülprozesses verdeutlicht. In diesem Teil wird das in der Pumpenkammer 29 der Beschichtungsmittelpumpe 5 befindliche Beschichtungsmittel teilweise zurückgewonnen.

Hierzu wird in einem ersten Schritt S1 zunächst das Umlaufventil 18 geöffnet.

In einem Schritt S2 wird dann wieder Druckluft in die Beschichtungsmittelpumpe 5 eingeblasen und zwar über die Ausblasanschlüsse 41, 42. Diese Druckluft dringt in die Pumpenkammer 29 bzw. in die gegenüber liegende zweite Pumpenkammer ein und drückt das darin befindliche Beschichtungsmittel zunächst in den Auslassbereich 28 der Beschichtungsmittelpumpe 5 und von dort durch den Umlaufanschluss 39 in die Umlaufleitung 10 und zurück in die Farbversorgung 7. Auf diese Weise kann ein Teil des in der Pumpenkammer 29 verbliebenen Beschichtungsmittels zurückgewonnen werden.

Im Folgenden wird nun das Flussdiagramm gemäß Figur 11 beschrieben, das ebenfalls einen Teil eines Spülprozesses verdeutlicht. In diesem Teil des Spülprozesses wird das Beschichtungsmittel teilweise zurückgewonnen, das sich in dem Einlassbereich 26 der Beschichtungsmittelpumpe 5 befindet.

In einem ersten Schritt S1 wird hierzu Druckluft durch den zweiten Ausblasanschluss 43 bzw. 44 in den Einlassbereich 26 der Beschichtungsmittelpumpe 5 eingeblasen.

In einem zweiten Schritt S2 drückt die eingeblasene Druckluft dann die in dem Einlassbereich 26 verbliebenen Reste des Beschichtungsmittels durch den Pumpeneinlass 25 und die Ansaugleitung 6 zurück in die Farbversorgung 7.

Vorzugsweise werden die Spülprozesse gemäß den Figuren 8-11 nacheinander durchgeführt und zwar vorzugsweise in folgender Reihenfolge:
1. Ausblasen des in der Druckleitung 4 befindlichen Beschichtungsmittels durch die Umlaufleitung 10 zurück in die Farbversorgung 7 gemäß Figur 8.
2. Ausblasen des in der Pumpenkammer 29 verbliebenen Beschichtungsmittels durch die Umlaufleitung 10 zurück in die Farbversorgung 7 gemäß Figur 10.
3. Ausblasen des in dem Einlassbereich 26 der Beschichtungsmittelpumpe 5 verbliebenen Beschichtungsmittels durch den Pumpeneinlass 25 zurück in die Farbversorgung 7 gemäß Figur 11.
4. Ausblasen von Resten von Beschichtungsmittel und Spülmittel aus der Druckleitung 4 durch die Rückführleitung 21 in die Schmutzverdünneraufnahme 14 gemäß Figur 9.

### Bezugszeichenliste:

- 1: Molchstation
- 2: Molchbare Versorgungsleitungen von der Molchstation zu den Applikatoren
- 3: Zentralleitungen der Molchstation
- 4: Druckleitung von der Beschichtungsmittelpumpe zur Entnahmestelle
- 5: Beschichtungsmittelpumpe
- 6: Ansaugleitung der Beschichtungsmittelpumpe
- 7: Farbversorgung
- 8: Umlaufmodul der Molchstation mit Umlaufanschlüssen und Umlaufventilen
- 9: Umlaufanschlüsse des Umlaufmoduls
- 10: Umlaufleitung
- 11: Rückführmodul der Molchstation mit Rückführanschlüssen und Rückführventilen
- 12: Rückführanschlüsse des Rückführmoduls
- 13: Rückführleitung
- 14: Schmutzverdünneraufnahme
- 15: Steuerleitung für Beschichtungsmittelpumpe
- 16: Ausblasleitung für Beschichtungsmittelpumpe
- 17: Ausblasventil
- 18: Umlaufventil
- 19: Druckluftmodul
- 20: Druckluftanschlüsse
- 21: Rückführleitung
- 22: Rückführventil
- 23: Ausblasleitung
- 24: Ausblasventil
- 25: Pumpeneinlass der Beschichtungsmittelpumpe
- 26: Einlassbereich der Beschichtungsmittelpumpe
- 27: Pumpenauslass der Beschichtungsmittelpumpe
- 28: Auslassbereich der Beschichtungsmittelpumpe
- 29: Pumpenkammer der Beschichtungsmittelpumpe
- 30: Pumpenmembran
- 31: Einlassventil (Rückschlagventil) zwischen Einlassbereich und Pumpenkammer
- 32: Ventilkugel des Einlassventils
- 33: Ventilsitz des Einlassventils
- 34: Rückstellfeder des Einlassventils
- 35: Auslassventil (Rückschlagventil) zwischen Pumpenkammer und Auslassbereich
- 36: Rückstellfeder des Auslassventils
- 37: Ventilkugel des Auslassventils
- 38: Ventilsitz des Auslassventils
- 39: Umlaufanschluss
- 40: Umlaufventil
- 41,42: Ausblasanschlüsse
- 43,44: Ausblasanschlüsse
- 45: Rückführanschluss
- 46: Pumpengehäuse
- 47,48: Gehäusedeckel
- a: Leitungslänge der Druckleitung zwischen der Beschichtungsmittelpumpe und dem Umlaufventil

## Patentansprüche

1. Beschichtungsmittelpumpe (5) zum Fördern eines Beschichtungsmittels, mit
a) einem Pumpeneinlass (25) zur Aufnahme des zu fördernden Beschichtungsmittels,
b) einem Einlassbereich (26), der aus dem Pumpeneinlass (25) mit dem Beschichtungsmittel gespeist wird,
c) einem Pumpenauslass (27) zur Abgabe des zu fördernden Beschichtungsmittels, und
d) einem Auslassbereich (28), der den Pumpenauslass (27) mit dem zu fördernden Beschichtungsmittel speist,
**gekennzeichnet durch**
e) einen auslassseitigen Umlaufanschluss (39) zur Abgabe des Beschichtungsmittels in eine Umlaufleitung (10), die zu einer Farbversorgung (7) zurückführt, wobei der Umlaufanschluss (39) der Beschichtungsmittelpumpe (5)
e1) zusätzlich zu dem Pumpeneinlass (25) und dem Pumpenauslass (27) vorgesehen ist,
e2) mit dem Auslassbereich (28) der Beschichtungsmittelpumpe (5) verbunden ist und
e3) aus dem Auslassbereich (28) der Beschichtungsmittelpumpe (5) mit dem zurückzuführenden Beschichtungsmittel gespeist wird.

2. Beschichtungsmittelpumpe (5) nach Anspruch 1, **gekennzeichnet durch** ein in die Beschichtungsmittelpumpe (5) integriertes steuerbares Umlaufventil (40) zur Steuerung des Beschichtungsmittelstroms aus dem Auslassbereich (28) der Beschichtungsmittelpumpe (5) **durch** den Umlaufanschluss (39) in die Umlaufleitung (10).

3. Beschichtungsmittelpumpe (5) nach Anspruch 1 oder 2,
**gekennzeichnet durch**
a) einen auslassseitigen Rückführanschluss (45) zur Abgabe von Resten des Beschichtungsmittels und/oder eines Spülmittels in eine Rückführleitung (21), die in eine Schmutzverdünneraufnahme (14) führt, wobei der Rückführanschluss (45) der Beschichtungsmittelpumpe (5)
a1) zusätzlich zu dem Pumpeneinlass (25), dem Pumpenauslass (27) und dem Umlaufanschluss (39) vorgesehen ist,
a2) mit dem Auslassbereich (28) der Beschichtungsmittelpumpe (5) verbunden ist, und
a3) aus dem Auslassbereich (28) der Beschichtungsmittelpumpe (5) mit dem zurückzuführenden Beschichtungsmittel gespeist wird, und
b) ein in die Beschichtungsmittelpumpe (5) integriertes steuerbares Rückführventil (22) zur Steuerung des Beschichtungsmittelstroms aus dem Auslassbereich (28) der Beschichtungsmittelpumpe (5) **durch** den Rückführanschluss (45) in die Rückführleitung (21) zu der Schmutzverdünneraufnahme (14).

4. Beschichtungsmittelpumpe (5) nach einem der vorhergehenden Ansprüche, **dadurch gekennzeichnet, dass** die Beschichtungsmittelpumpe (5) eine Verdrängerpumpe ist, mit den folgenden Merkmalen:
a) eine Pumpenkammer (29), wobei der Einlassbereich (26) und der Auslassbereich (28) mit der Pumpenkammer (29) verbunden sind,
b) ein in der Pumpenkammer (29) angeordneter Verdränger (30),
c) ein Antrieb zum Bewegen des Verdrängers (30) zum Pumpen des Beschichtungsmittels,
d) ein in die Beschichtungsmittelpumpe (5) integriertes Einlassventil (31) zwischen dem Einlassbereich (26) und der Pumpenkammer (29), und
e) ein in die Beschichtungsmittelpumpe (5) integriertes Auslassventil (35) zwischen der Pumpenkammer (29) und dem Auslassbereich (28).

5. Beschichtungsmittelpumpe (5) nach Anspruch 4, **gekennzeichnet durch**
a) mindestens einen ersten Ausblasanschluss (41) zum Ausblasen der Pumpenkammer (29) mit Druckluft, wobei der erste Ausblasanschluss (41) in die Pumpenkammer (29) mündet,
b) mindestens ein in die Beschichtungsmittelpumpe (5) integriertes erstes Ausblasventil (41) zur Steuerung des Druckluftstroms **durch** den ersten Ausblasanschluss (41) in die Pumpenkammer (29), das einen Druckluftstrom **durch** den ersten Ausblasanschluss in die Pumpenkammer (29) freigibt und einen Druckluftstrom aus der Pumpenkammer (29) **durch** den ersten Ausblasanschluss (41) sperrt,
c) mindestens einen einlassseitigen zweiten Ausblasanschluss (43, 44) zum Ausblasen von Beschichtungsmittel aus dem Einlassbereich (26) der Beschichtungsmittelpumpe (5) mittels Druckluft, wobei der zweite Ausblasanschluss (43, 44) in den Einlassbereich (26) der Beschichtungsmittelpumpe (5) mündet, und
d) ein in die Beschichtungsmittelpumpe (5) integriertes steuerbares zweites Ausblasventil zur Steuerung des Druckluftstroms **durch** den zweiten Ausblasanschluss (43, 44) in den Einlassbereich (26) der Beschichtungsmittelpumpe (5).

6. Beschichtungsmittelpumpe (5) nach einem der vorhergehenden Ansprüche,
**dadurch gekennzeichnet,**
a) **dass** die Beschichtungsmittelpumpe (5) eine Doppelmembranpumpe ist mit
a1) zwei Pumpenkammern (29),
a2) zwei Einlassventilen (31), die jeweils eine der beiden Pumpenkammern (29) mit dem Einlassbereich (26) der Beschichtungsmittelpumpe (5) verbinden,
a3) zwei Auslassventilen (35), die jeweils einen der beiden Pumpenkammern (29) mit dem Auslassbereich (28) der Beschichtungsmittelpumpe (5) verbinden,
a4) zwei beweglich angetriebenen Pumpenmembranen (30), die jeweils in einer der beiden Pumpenkammern (29) angeordnet sind,
a5) zwei der ersten Ausblasanschlüsse (41, 42) zum Ausblasen jeweils einer der beiden Pumpenkammern (29),
a6) zwei der ersten Ausblasventile zur Steuerung des Druckluftstroms durch die ersten Ausblasanschlüsse (41, 42) in jeweils eine der beiden Pumpenkammern (29),
b) **dass** die Doppelmembranpumpe ein Pumpengehäuse (46) mit zwei gegenüberliegenden Gehäusedeckeln (47, 48) aufweist,
c) **dass** in jedem der beiden Gehäusedeckel (47, 48) jeweils die folgenden Bauteile baulich integriert sind:
c1) eines der beiden Einlassventile (31),
c2) eines der beiden Auslassventile (35),
c3) eines der beiden ersten Ausblasventile,
c4) das Umlaufventil (40) oder das Rückführventil.

7. Beschichtungsanlage zur Beschichtung von Bauteilen, mit
a) einer Farbversorgung (7) zur Bereitstellung des zu applizierenden Beschichtungsmittels,
b) einer Beschichtungsmittelpumpe (5) nach einem der vorhergehenden Ansprüche zum Fördern des Beschichtungsmittels aus der Farbversorgung (7),
c) einer Druckleitung (4), die von der Beschichtungsmittelpumpe (5) ausgeht und von der Beschichtungsmittelpumpe (5) mit dem Beschichtungsmittel gespeist wird,
d) einer Entnahmestelle (1), die an die Druckleitung (4) angeschlossen ist und aus der Druckleitung (4) mit dem Beschichtungsmittel gespeist wird, wobei das Beschichtungsmittel im Beschichtungsbetrieb in einer Strömungsrichtung von der Beschichtungsmittelpumpe (5) durch die Druckleitung (4) zu der Entnahmestelle (1) strömt, und
e) einer Umlaufleitung (10, 10'), die zurück zu der Farbversorgung (7) führt,
f) wobei die Umlaufleitung (10, 10') stromaufwärts der Entnahmestelle (1) abzweigt, bezogen auf die Strömungsrichtung im Beschichtungsbetrieb, und
g) wobei die Umlaufleitung (10, 10') aus dem Umlaufanschluss (39) der Beschichtungsmittelpumpe (5) abzweigt.

8. Beschichtungsanlage nach Anspruch 7, **gekennzeichnet durch** ein steuerbares Umlaufventil (18, 18') zur Steuerung des Beschichtungsmittelstroms in die Umlaufleitung (10, 10'), wobei das Umlaufventil (18, 18') baulich in die Beschichtungsmittelpumpe (5) integriert ist.

9. Beschichtungsanlage nach einem der Ansprüche 7 bis 8, **gekennzeichnet durch**
a) eine Schmutzverdünneraufnahme (14) zur Aufnahme und Entsorgung von Resten des Beschichtungsmittels und eines Spülmittels nach einem Spülvorgang, und/oder
b) eine erste Rückführleitung (21), die zu der Schmutzverdünneraufnahme (14) führt, wobei die erste Rückführleitung
b1) aus einem auslassseitigen Rückführanschluss (45) der Beschichtungsmittelpumpe (5) abzweigt oder
b2) zwischen der Beschichtungsmittelpumpe (5) und der Entnahmestelle (1) aus der Druckleitung (4) abzweigt, und
c) eine zweite Rückführleitung (13), die von der Entnahmestelle (1) zu der Schmutzverdünneraufnahme (14) führt,
d) wobei zur Steuerung des Fluidstroms **durch** die erste Rückführleitung (21) in die Schmutzverdünneraufnahme (14) ein steuerbares Rückführventil (22) vorgesehen ist, und
e) das Rückführventil (22) in die Beschichtungsmittelpumpe (5) integriert ist.

10. Beschichtungsanlage nach einem der Ansprüche 7 bis 9,
**dadurch gekennzeichnet,**
a) **dass** die Beschichtungsmittelpumpe (5) mindestens einen ersten Ausblasanschluss (41, 42) aufweist zum Ausblasen der Pumpenkammer (29) mit Druckluft, wobei der erste Ausblasanschluss (41, 42) in die Pumpenkammer (29) mündet,
b) **dass** die Beschichtungsmittelpumpe (5) mindestens ein erstes Ausblasventil (17) aufweist zur Steuerung des Druckluftstroms durch den ersten Ausblasanschluss (41, 42) in die Pumpenkammer (29), das einen Druckluftstrom durch den ersten Ausblasanschluss (41, 42) in die Pumpenkammer (29) freigibt und einen Druckluftstrom aus der Pumpenkammer (29) durch den ersten Ausblasanschluss (41, 42) sperrt,
c) **dass** eine erste Ausblasleitung (16) an den ersten Ausblasanschluss (41, 42) der Beschichtungsmittelpumpe (5) angeschlossen ist, um Druckluft einzublasen.

11. Beschichtungsanlage nach einem der Ansprüche 7 bis 10,
**dadurch gekennzeichnet,**
a) **dass** die Beschichtungsmittelpumpe (5) mindestens einen einlassseitigen zweiten Ausblasanschluss (43, 44) aufweist zum Ausblasen von Beschichtungsmittel aus dem Einlassbereich (26) der Beschichtungsmittelpumpe (5), wobei der zweite Ausblasanschluss (43, 44) in den Einlassbereich (26) der Beschichtungsmittelpumpe (5) mündet,
b) **dass** mindestens ein zweites Ausblasventil (24) vorgesehen ist zur Steuerung des Druckluftstroms in den zweiten Ausblasanschluss (43, 44) der Beschichtungsmittelpumpe (5), das einen Druckluftstrom durch den zweiten Ausblasanschluss (43, 44) in den Einlassbereich (26) freigibt und einen Druckluftstrom aus dem Einlassbereich (26) durch den zweiten Ausblasanschluss (43, 44) sperrt.

12. Beschichtungsanlage nach einem der Ansprüche 7 bis 11, **dadurch gekennzeichnet,**
a) **dass** die Umlaufleitung (10, 10') eine kurze Leitungslänge von höchstens 2m, 1m, 50cm oder 25cm aufweist, und
b) **dass** die Beschichtungsmittelpumpe (5) mit Druckluft mit einem Antriebsluftdruck angetrieben wird und das Beschichtungsmittel mit einem Förderdruck fördert, wobei die Beschichtungsmittelpumpe (5) ein Übersetzungsverhältnis zwischen dem Förderdruck und dem Antriebsluftdruck von mindestens 2:1, 3:1 oder 4:1 aufweist, und/oder
c) **dass** die Beschichtungsmittelpumpe (5) eine Membranpumpe ist, und
d) **dass** die Beschichtungsmittelpumpe (5) mindestens einen pneumatisch angetriebenen Antriebskolben aufweist, mindestens zwei Antriebskolben, und/oder
e) **dass** die Entnahmestelle (1) mehrere Versorgungsleitungen (2) speist, die zu jeweils einem Applikationsgerät führen und das jeweilige Applikationsgerät mit dem zu applizierenden Beschichtungsmittel versorgen, und
f) **dass** die Entnahmestelle (1) mindestens einen Druckluftanschluss und mindestens ein steuerbares Druckluftventil aufweist, um Druckluft an der Entnahmestelle (1) in die Druckleitung (4) einspeisen zu können, und
g) **dass** die Entnahmestelle (1) zum Anschluss der zweiten Rückführleitung einen Rückführanschluss und zur Steuerung der Rückführung durch die zweite Rückführleitung ein steuerbares Rückführventil aufweist, und
h) **dass** die Entnahmestelle (1) mehrere Zentralkanäle (3) aufweist, die von jeweils einer Druckleitung (4) mit dem Beschichtungsmittel gespeist werden.

13. Betriebsverfahren für eine Beschichtungsanlage nach einem der Ansprüche 7 bis 12, **gekennzeichnet durch** folgende Schritte bei einem Spülprozess:
a) Öffnen des Umlaufventils (18, 18'),
b) Einleiten von Druckluft an der Entnahmestelle (1) in die Druckleitung (4), und
c) Zurückdrücken des in der Druckleitung (4) befindlichen Beschichtungsmittels mittels der Druckluft **durch** die Umlaufleitung (10, 10') zurück in die Farbversorgung (7).

14. Betriebsverfahren nach Anspruch 13, **gekennzeichnet durch** folgende Schritte bei einem Spülprozess:
a) Öffnen des Rückführventils (22) in der ersten Rückführleitung (21), Einleiten von Druckluft an der Entnahmestelle (1) in die Druckleitung (4), und Zurückdrücken von Restmengen von Spülmittel und/oder des Beschichtungsmittels aus der Druckleitung (4) und/oder aus dem Auslassbereich (28) der Beschichtungsmittelpumpe (5) mittels der Druckluft **durch** die erste Rückführleitung in die Schmutzverdünneraufnahme (14), und/oder
b) Öffnen des Umlaufventils (18, 18'), Einleiten von Druckluft über die erste Ausblasleitung (16) durch das als Rückschlagventil ausgebildete erste Einlassventil (31) in die Pumpenkammer (29) der Beschichtungsmittelpumpe (5), und Zurückdrücken des in der Beschichtungsmittelpumpe (5) befindlichen Beschichtungsmittels mittels der zugeführten Druckluft **durch** die Umlaufleitung (10, 10') zurück in die Farbversorgung (7), und/oder
c) Einblasen von Druckluft **durch** die zweite Ausblasleitung (23) in den zweiten Ausblasanschluss (43, 44) der Beschichtungsmittelpumpe (5) und von dort in den Einlassbereich (26) der Beschichtungsmittelpumpe (5), und Zurückdrücken des in dem Einlassbereich (26) der Beschichtungsmittelpumpe (5) befindlichen Beschichtungsmittels mittels der zugeführten Druckluft **durch** den Pumpeneinlass (25) zurück zu der Farbversorgung (7).

15. Betriebsverfahren nach einem der Ansprüche 13 bis 14, **dadurch gekennzeichnet,**
a) **dass** während einer Beschichtung eines Bauteils das Beschichtungsmittel durch die Druckleitung (4) von der Beschichtungsmittelpumpe (5) zu der Entnahmestelle (1) gepumpt wird, und
b) **dass** während eines Spülprozesses das Beschichtungsmittel durch die Druckleitung (4) von der Entnahmestelle (1) zurück zu der Beschichtungsmittelpumpe (5) und durch die Umlaufleitung (10, 10') zurück in die Farbversorgung (7) geleitet wird.

## Claims

1. Coating agent pump (5) for conveying a coating agent, having
a) a pump inlet (25) for receiving the coating agent to be conveyed,
b) an inlet section (26) which is fed with the coating agent from the pump inlet (25)
c) a pump outlet (27) for discharging the coating agent to be conveyed, and
d) an outlet section (28) feeding the pump outlet (27) with the coating agent to be delivered,
**characterized by**
e) a circulation connection (39) on the outlet side for discharging the coating agent into a circulation line (10) which leads back to a paint supply (7), the circulation connection (39) of the coating agent pump (5)
e1) being provided in addition to the pump inlet (25) and the pump outlet (27),
e2) is connected to the outlet section (28) of the coating agent pump (5), and
e3) is fed from the outlet section (28) of the coating agent pump (5) with the coating agent to be returned.

2. Coating agent pump (5) according to claim 1, **characterized by** a controllable circulation valve (40) integrated in the coating agent pump (5) for controlling the coating agent flow from the outlet section (28) of the coating agent pump (5) through the circulation connection (39) into the circulation line (10).

3. Coating agent pump (5) according to claim 1 or 2, **characterized by**
a) a return connection (45) on the outlet side for discharging residues of the coating agent and/or a rinsing agent into a return line (21) which leads into a dirt thinner receptacle (14), wherein the return connection (45) of the coating agent pump (5) is
a1) being provided in addition to the pump inlet (25), the pump outlet (27) and the recirculation connection (39),
a2) is connected to the outlet section (28) of the coating agent pump (5), and
a3) is fed from the outlet section (28) of the coating agent pump (5) with the coating agent to be returned, and
b) a controllable return valve (22) integrated in the coating agent pump (5) for controlling the coating agent flow from the outlet section (28) of the coating agent pump (5) through the return connection (45) into the return line (21) to the dirt thinner receptacle (14).

4. Coating agent pump (5) according to one of the preceding claims, **characterized in that** the coating agent pump (5) is a positive displacement pump having the following features:
a) a pump chamber (29), wherein the inlet section (26) and the outlet section (28) are connected to the pump chamber (29),
b) a displacer (30) arranged in the pump chamber (29),
c) a drive for moving the displacer (30) for pumping the coating agent,
d) an inlet valve (31) integrated in the coating agent pump (5) between the inlet section (26) and the pump chamber (29),
e) an outlet valve (35) integrated in the coating agent pump (5) between the pump chamber (29) and the outlet section (28).

5. Coating agent pump (5) according to claim 4, **characterized by**
a) at least one first blow-out connection (41) for blowing out the pump chamber (29) with compressed air, the first blow-out connection (41) opening into the pump chamber (29),
b) at least one first blow-out valve (41) integrated in the coating agent pump (5) for controlling the compressed air flow through the first blow-out connection (41) into the pump chamber (29), which releases a compressed air flow through the first blow-out connection into the pump chamber (29) and blocks a compressed air flow from the pump chamber (29) through the first blow-out connection (41).
c) at least one inlet-side second blow-out connection (43, 44) for blowing coating agent out of the inlet section (26) of the coating agent pump (5) by means of compressed air, the second blow-out connection (43, 44) opening into the inlet section (26) of the coating agent pump (5), and
d) a controllable second blow-out valve integrated in the coating agent pump (5) for controlling the flow of compressed air through the second blow-out connection (43, 44) into the inlet section (26) of the coating agent pump (5).

6. Coating agent pump (5) according to one of the preceding claims, **characterized in**
a) **that** the coating agent pump (5) is a double diaphragm pump with
a1) two pump chambers (29),
a2) two inlet valves (31), each connecting one of the two pump chambers (29) to the inlet section (26) of the coating agent pump (5),
a3) two outlet valves (35), each connecting one of the two pump chambers (29) to the outlet section (28) of the coating agent pump (5),
a4) two movably driven pump diaphragms (30), each of which is arranged in one of the two pump chambers (29),
a5) two of the first blow-out connections (41, 42) for blowing out each one of the two pump chambers (29),
a6) two of the first blow-out valves for controlling the flow of compressed air through the first blow-out connections (41, 42) into one of the two pump chambers (29) in each case,
b) **that** the double diaphragm pump has a pump housing (46) with two opposing housing covers (47, 48),
c) **that** the following components are structurally integrated in each of the two housing covers (47, 48):
c1) one of the two inlet valves (31),
c2) one of the two outlet valves (35),
c3) one of the two first blow-out valves,
c4) the circulation valve (40) or the return valve.

7. Coating installation for coating components, having
a) a paint supply (7) for supplying the coating agent to be applied,
b) a coating agent pump (5) according to one of the preceding claims for conveying the coating agent from the paint supply (7),
c) a pressure line (4) which starts from the coating agent pump (5) and is fed with the coating agent by the coating agent pump (5),
d) a tapping point (1) which is connected to the pressure line (4) and is fed with the coating agent from the pressure line (4), the coating agent flowing in coating operation in a flow direction from the coating agent pump (5) through the pressure line (4) to the tapping point (1), and
e) a circulation line (10, 10') leading back to the paint supply (7),
f) wherein the circulation line (10, 10') branches off upstream of the tapping point (1), relative to the direction of flow in coating operation, and
g) wherein the circulation line (10, 10') branches off from the circulation connection (39) of the coating agent pump (5).

8. Coating installation according to claim 7, **characterized by** a controllable circulation valve (18, 18') for controlling the coating agent flow into the circulation line (10, 10'), the circulation valve (18, 18') preferably being structurally integrated into the coating agent pump (5).

9. Coating installation according to one of claims 7 to 8, **characterized by**
a) a dirt thinner receptacle (14) for receiving and disposing of residues of the coating agent and a rinsing agent after a rinsing process, and/or
b) a first return line (21) leading to the dirt thinner receptacle (14), wherein the first return line
b1) branches off from an outlet-side return connection (45) of the coating agent pump (5), or
b2) branches off from the pressure line (4) between the coating agent pump (5) and the tapping point (1), and/or
c) a second return line (13) leading from the tapping point (1) to the dirt thinner receptacle (14),
d) wherein a controllable return valve (22) is provided for controlling the fluid flow through the first recirculation line (21) into the dirt thinner receptacle (14), and
e) the return valve (22) is optionally integrated in the coating agent pump (5).

10. Coating installation according to one of claims 7 to 9, **characterized in**
a) **that** the coating agent pump (5) has at least one first blow-out connection (41, 42) for blowing out the pump chamber (29) with compressed air, the first blow-out connection (41, 42) opening into the pump chamber (29),
b) **that** the coating agent pump (5) has at least a first blow-out valve (17) for controlling the compressed air flow through the first blow-out connection (41, 42) into the pump chamber (29), which releases a compressed air flow through the first blow-out connection (41, 42) into the pump chamber (29) and blocks a compressed air flow from the pump chamber (29) through the first blow-out connection (41, 42),
c) **that** a first blow-out line (16) is connected to the first blow-out connection (41, 42) of the coating agent pump (5) for blowing in compressed air.

11. Coating installation according to any one of claims 7 to 10, **characterized in**
a) **that** the coating agent pump (5) has at least one inlet-side second blow-out connection (43, 44) for blowing coating agent out of the inlet section (26) of the coating agent pump (5), the second blow-out connection (43, 44) opening into the inlet section (26) of the coating agent pump (5),
b) at least one second blow-out valve (24) is provided for controlling the compressed air flow into the second blow-out connection (43, 44) of the coating agent pump (5), which releases a compressed air flow through the second blow-out connection (43, 44) into the inlet section (26) and blocks a compressed air flow from the inlet section (26) through the second blow-out connection (43, 44).

12. Coating installation according to any one of claims 7 to 11, **characterized in,**
a) **that** the circulation line (10, 10') has a short line length of at most 2m, 1m, 50cm or 25cm, and
b) **that** the coating agent pump (5) is driven by compressed air at a drive air pressure and delivers the coating agent at a delivery pressure, the coating agent pump (5) having a transmission ratio between the delivery pressure and the drive air pressure of at least 2:1, 3:1 or 4:1, and/or
c) **that** the coating agent pump (5) is a diaphragm pump, and
d) **that** the coating agent pump (5) has at least one pneumatically driven drive piston, at least two drive pistons, and/or
e) **that** the tapping point (1) feeds a plurality of supply lines (2), each of which leads to an application device and supplies the respective application device with the coating agent to be applied, and
f) **that** the tapping point (1) has at least one compressed air connection and at least one controllable compressed air valve in order to be able to feed compressed air, in particular as pulsed air, into the pressure line (4) at the tapping point (1), and
g) **that** the tapping point (1) has a return connection for connecting the second return line and a controllable return valve for controlling the return through the second return line, and
h) **that** the tapping point (1) has a plurality of central channels (3), each of which is fed with the coating agent from a pressure line (4).

13. Operating method for a coating installation according to any one of claims 7 to 12, **characterized by** the following steps in a rinsing process:
a) Opening the circulation valve (18, 18'),
b) introducing compressed air, in particular pulsed air, at the tapping point (1) into the pressure line (4), and
c) pushing the coating agent in the pressure line (4) back by means of the compressed air through the circulation line (10, 10') back into the paint supply (7).

14. Operating method according to claim 13, **characterized by** the following steps in a rinsing process:
a) Opening the return valve (22) in the first return line (21), introducing compressed air, in particular pulsed air, at the tapping point (1) into the pressure line (4), and pushing back residual quantities of rinsing agent and/or coating agent out of the pressure line (4) and/or out of the outlet section (28) of the coating agent pump (5) by means of the compressed air through the first recirculation line into the dirt thinner receptacle (14), and/or
b) Opening the circulation valve (18, 18'), introducing compressed air via the first blow-out line (16) through the first inlet valve (31) designed as a non-return valve into the pump chamber (29) of the coating agent pump (5), and pushing the coating agent in the coating agent pump (5) back through the circulation line (10, 10') into the paint supply (7) by means of the supplied compressed air, and/or
c) Blowing compressed air through the second blow-out line (23) into the second blow-out connection (43, 44) of the coating agent pump (5) and from there into the inlet section (26) of the coating agent pump (5), and pushing the coating agent located in the inlet section (26) of the coating agent pump (5) by means of the supplied compressed air through the pump inlet (25) back to the paint supply (7).

15. Operating method according to one of the claims 13 to 14, **characterized in,**
a) **that** during a coating of a component, the coating agent is pumped through the pressure line (4) from the coating agent pump (5) to the tapping point (1), and
b) **that**, during a rinsing process, the coating agent is conveyed through the pressure line (4) from the tapping point (1) back to the coating agent pump (5) and through the circulation line (10, 10') back into the paint supply (7).

## Revendications

1. Pompe à produit de revêtement (5) pour le transport d'un produit de revêtement, avec
a) une entrée de pompe (25) pour le logement du produit de revêtement à transporter,
b) une zone d'entrée (26), qui est alimentée en produit de revêtement à partir de l'entrée de pompe (25),
c) une sortie de pompe (27) pour la distribution du produit de revêtement à transporter et
d) une zone de sortie (28) qui alimente la sortie de pompe (27) en produit de revêtement à transporter,
**caractérisée par**
e) un raccord de circulation côté sortie (39) pour la distribution du produit de revêtement dans une conduite de circulation (10) qui retourne vers une alimentation de peinture (7), dans laquelle le raccord de circulation (39) de la pompe à produit de revêtement (5)
e1) est prévu en plus de l'entrée de pompe (25) et de la sortie de pompe (27),
e2) est relié avec la zone de sortie (28) de la pompe à produit de revêtement (5) et
e3) est alimenté en produit de revêtement de retour à partir de la zone de sortie (28) de la pompe à produit de revêtement (5).

2. Pompe à produit de revêtement (5) selon la revendication 1, **caractérisée par** une vanne de circulation contrôlable (40) intégrée dans la pompe à produit de revêtement (5), pour le contrôle du flux de produit de revêtement sortant de la zone de sortie (28) de la pompe à produit de revêtement (5) à travers le raccord de circulation (39) vers la conduite de circulation (10).

3. Pompe à produit de revêtement (5) selon la revendication 1 ou 2,
**caractérisée par**
a) un raccord de retour côté sortie (45) pour la distribution de résidus de produit de revêtement et/ou d'un produit de rinçage dans une conduite de retour (21) qui conduit à un logement de solvant d'impuretés (14), dans lequel le raccord de retour (45) de la pompe à produit de revêtement (5)
a1) est prévu en plus de l'entrée de pompe (25), de la sortie de pompe (27) et du raccord de circulation (39),
a2) est relié avec la zone de sortie (28) de la pompe à produit de revêtement (5) et
a3) est alimenté en produit de revêtement de retour à partir de la zone de sortie (28) de la pompe à produit de revêtement (5) et
b) une vanne de retour contrôlable (22) intégrée dans la pompe à produit de revêtement (5), pour le contrôle du flux de produit de revêtement sortant de la zone de sortie (28) de la pompe à produit de revêtement (5) à travers le raccord de retour (45) vers la conduite de retour (21) en direction du logement de solvant d'impuretés (14).

4. Pompe à produit de revêtement (5) selon l'une des revendications précédentes, **caractérisée en ce que** la pompe à produit de revêtement (5) est une pompe volumétrique (25) avec les caractéristiques suivantes :
a) une chambre de pompe (29), dans laquelle la zone d'entrée (26) et la zone de sortie (28) sont reliées avec la chambre de pompe (29),
b) un refouleur (30) disposé dans la chambre de pompe (29),
c) un dispositif d'entraînement pour le déplacement du refouleur (30) pour le pompage du produit de revêtement,
d) une vanne d'entrée (31) intégrée dans la pompe à produit de revêtement (5) entre la zone d'entrée (26) et la chambre de pompe (29) et
e) une vanne de sortie (35) intégrée dans la pompe à produit de revêtement (5) entre la chambre de pompe (29) et la zone de sortie (28).

5. Pompe à produit de revêtement (5) selon la revendication 4, **caractérisée par**
a) au moins un premier raccord de soufflage (41) pour le soufflage de la chambre de pompe (29) avec de l'air comprimé, dans laquelle le premier raccord de soufflage (41) débouche dans la chambre de pompe (29),
b) au moins une première vanne de soufflage (41) intégrée dans la pompe à produit de revêtement (5), pour le contrôle du flux d'air comprimé à travers le premier raccord de soufflage (41) vers la chambre de pompe (29), qui libère un flux d'air comprimé à travers le premier raccord de soufflage (41) vers la chambre de pompe (29) et qui bloque un flux d'air comprimé hors de la chambre de pompe (29) à travers le premier raccord de soufflage (41),
c) au moins un deuxième raccord de soufflage côté entrée (43, 44) pour le soufflage du produit de revêtement hors de la zone d'entrée (26) de la pompe à produit de revêtement (5) au moyen d'air comprimé, dans laquelle le deuxième raccord de soufflage (43, 44) débouche dans la zone d'entrée (26) de la pompe à produit de revêtement (5) et
d) une deuxième vanne de soufflage contrôlable, intégrée dans la pompe à produit de revêtement (5), pour le contrôle du flux d'air comprimé à travers le deuxième raccord de soufflage (43, 44) vers la zone d'entrée (26) de la pompe à produit de revêtement (5).

6. Pompe à produit de revêtement (5) selon l'une des revendications précédentes, **caractérisée en ce que**
a) la pompe à produit de revêtement (5) est une pompe à double membrane avec
a1) deux chambres de pompe (29),
a2) deux vannes d'entrée (31) qui relient chacune une des deux chambres de pompe (29) avec la zone d'entrée (26) de la pompe à produit de revêtement (5),
a3) deux vannes de sortie (35) qui relient chacune une des deux chambres de pompe (29) avec la zone de sortie (28) de la pompe à produit de revêtement (5),
a4) deux membranes de pompe mobiles (30) qui sont disposées chacune dans une des deux chambres de pompe (29),
a5) deux premiers raccords de soufflage (41, 42), chacune pour le soufflage d'une des deux chambres de pompe (29),
a6) deux premières vannes de soufflage pour le contrôle du flux d'air comprimé à travers les premiers raccords de soufflage (41, 42) respectivement vers une des deux chambres de pompe (29),
b) la pompe à double membrane comprend un carter de pompe (46) avec deux couvercles de carter opposés (47, 48),
c) dans chacune des deux couvercles de carter (47, 48), sont intégrés les composants suivants :
c1) une des deux vannes d'entrée (31),
c2) une des deux vannes de sortie (35),
c3) une des deux premières vannes de soufflage,
c4) la vanne de circulation (40) ou la vanne de retour.

7. Installation de revêtement pour le revêtement de composants, avec
a) une alimentation en peinture (7) pour la mise à disposition du produit de revêtement à appliquer,
b) une pompe à produit de revêtement (5) selon l'une des revendications précédentes, pour le transport du produit de revêtement hors de l'alimentation en peinture (7),
c) une conduite sous pression (4), qui sort de la pompe à produit de revêtement (5) et qui est alimentée en produit de revêtement par la pompe à produit de revêtement (5),
d) un point de prélèvement (1) qui est raccordé à la conduite sous pression (4) et qui est alimenté en produit de revêtement à partir de la conduite sous pression (4), dans laquelle le produit de revêtement, en mode revêtement, s'écoule dans une direction d'écoulement de la pompe à produit de revêtement (5) à travers la conduite sous pression (4) vers le point de prélèvement (1) et
e) une conduite de circulation (10, 10') qui conduit à nouveau vers l'alimentation en peinture (7),
f) dans laquelle la conduite de circulation (10, 10') bifurque en amont du point de prélèvement (1), par rapport à la direction d'écoulement en mode revêtement et
g) dans laquelle la conduite de circulation (10, 10') bifurque à partir du raccord de circulation (39) de la pompe à produit de revêtement (5).

8. Installation de revêtement selon la revendication 7, **caractérisée par** une vanne de circulation contrôlable (18, 18') pour le contrôle du flux de produit de revêtement dans la conduite de circulation (10, 10'), dans laquelle la vanne de circulation (18, 18') est intégrée dans la pompe à produit de revêtement (5).

9. Installation de revêtement selon l'une des revendications 7 à 8, **caractérisée par**
a) un logement de solvant d'impuretés (14) pour le logement et l'élimination des résidus de produit de revêtement et d'un produit de rinçage après un processus de rinçage et/ou
b) une première conduite de retour (21) qui conduit vers le logement de solvant d'impuretés (14), dans laquelle la première conduite de retour
b1) bifurque à partir d'un raccord de retour côté sortie (45) de la pompe à produit de revêtement (5),
b2) bifurque entre la pompe à produit de revêtement (5) et le point de prélèvement (1) à partir de la conduite sous pression (4) et
c) une deuxième conduite de retour (13), qui conduit du point de prélèvement (1) vers le logement de solvant d'impuretés (14),
d) dans laquelle, pour le contrôle du flux de fluide à travers la première conduite de retour (21) vers le logement de solvant d'impuretés (14), une vanne de retour contrôlable (22) est prévue et
e) la vanne de retour (22) est intégrée dans la pompe à produit de revêtement (5).

10. Installation de revêtement selon l'une des revendications 7 à 9,
**caractérisée en ce que**
a) la pompe à produit de revêtement (5) comprend au moins un premier raccord de soufflage (41, 42) pour le soufflage de la chambre de pompe (29) avec de l'air comprimé, dans laquelle le premier raccord de soufflage (41, 42) débouche dans la chambre de pompe (29),
b) la pompe à produit de revêtement (5) comprend au moins une première vanne de soufflage (17) pour le contrôle du flux d'air comprimé à travers le premier raccord de soufflage (41, 42) vers la chambre de pompe (29), qui libère un flux d'air comprimé à travers le premier raccord de soufflage (41, 42) vers la chambre de pompe (29) et qui bloque un flux d'air comprimé sortant de la chambre de pompe (29) à travers le premier raccord de soufflage (41, 42),
c) une première conduite de soufflage (16) est raccordée au premier raccord de soufflage (41, 42) de la pompe à produit de revêtement (5), afin de souffler de l'air comprimé.

11. Installation de revêtement selon l'une des revendications 7 à 10,
**caractérisée en ce que**
a) la pompe à produit de revêtement (5) comprend au moins un deuxième raccord de soufflage côté entrée (43, 44) pour le soufflage du produit de revêtement hors de la zone d'entrée (26) de la pompe à produit de revêtement (5), dans laquelle le deuxième raccord de soufflage (43, 44) débouche dans la zone d'entrée (26) de la pompe à produit de revêtement (5),
b) au moins une deuxième vanne de soufflage (24) est prévue pour le contrôle du flux d'air comprimé vers le deuxième raccord de soufflage (43, 44) de la pompe à produit de revêtement (5), qui libère un flux d'air comprimé à travers le deuxième raccord de soufflage (43, 44) vers la zone d'entrée (26) et qui bloque un flux d'air comprimé sortant de la zone d'entrée (26) à travers le deuxième raccord de soufflage (43, 44).

12. Installation de revêtement selon l'une des revendications 7 à 11, **caractérisée en ce que**
a) la conduite de circulation (10, 10') présente une courte longueur de conduite de 2 m, 1 m, 50 cm ou 25 cm maximum et
b) la pompe à produit de revêtement (5) est entraînée par de l'air comprimé avec une pression d'air d'entraînement et transporte le produit de revêtement avec une pression de refoulement, dans laquelle la pompe à produit de revêtement (5) présente un rapport de démultiplication entre la pression de refoulement et la pression d'air d'entraînement d'au moins 2:1 ou 4:1 et/ou
c) la pompe à produit de revêtement (5) est une pompe à membrane et
d) la pompe à produit de revêtement (5) comprend au moins un piston d'entraînement entraîné de manière pneumatique, au moins deux pistons d'entraînement et/ou
e) le point de prélèvement (1) alimente plusieurs conduites d'alimentation (2) qui conduisent chacune à un appareil d'application et qui alimentent l'appareil d'application respectif avec le produit de revêtement à appliquer et
f) le point de prélèvement (1) comprend au moins un raccord d'air comprimé et au moins une vanne d'air comprimé contrôlable, afin de pouvoir introduire l'air comprimé au niveau du point de prélèvement (1) dans la conduite sous pression (4) et
g) le point de prélèvement (1) comprend, pour le raccordement de la deuxième conduite de retour, un raccord de retour et, pour le contrôle du retour à travers la deuxième conduite de retour, une vanne de retour contrôlable et
h) le point de prélèvement (1) comprend plusieurs canaux centraux (3) qui sont alimentés chacun en produit de revêtement par une conduite sous pression (4).

13. Procédé de fonctionnement pour une installation de revêtement selon l'une des revendications 7 à 12, **caractérisé par** les étapes suivantes lors d'un processus de rinçage :
a) ouverture de la vanne de circulation (18, 18'),
b) introduction d'air comprimé au niveau du point de prélèvement (1) dans la conduite sous pression (4) et
c) repoussage du produit de revêtement se trouvant dans la conduite sous pression (4) au moyen de l'air comprimé à travers la conduite de circulation (10, 10') vers l'alimentation en peinture (7).

14. Procédé de fonctionnement selon la revendication 13, **caractérisé par** les étapes suivantes lors d'un processus de rinçage :
a) ouverture de la vanne de retour (22) dans la première conduite de retour (21), introduction d'air comprimé au niveau du point de prélèvement (1) dans la conduite sous pression (4) et repoussage des quantités résiduelles de produit de rinçage et/ou de produit de revêtement hors de la conduite sous pression (4) et/ou hors de la zone de sortie (28) de la pompe à produit de revêtement (5) au moyen de l'air comprimé à travers la première conduite de retour vers le logement de solvant d'impuretés (14) et/ou
b) ouverture de la vanne de circulation (18, 18'), introduction d'air comprimé par la première conduite de soufflage (16) à travers la première vanne d'entrée (31), conçue comme un clapet anti-retour, vers la chambre de pompe (29) de la pompe à produit de revêtement (5) et repoussage du produit de revêtement se trouvant dans la pompe à produit de revêtement (5) au moyen de l'air comprimé de retour à travers la conduite de circulation (10, 10') à nouveau vers l'alimentation en peinture (7) et/ou
c) soufflage d'air comprimé à travers la deuxième conduite de soufflage (23) dans le deuxième raccord de soufflage (43, 44) de la pompe à produit de revêtement (5) puis de là vers la zone d'entrée (26) de la pompe à produit de revêtement (5) et repoussage du produit de revêtement se trouvant dans la pompe à produit de revêtement (5) au moyen de l'air comprimé de retour à travers l'entrée de pompe (25) à nouveau vers l'alimentation en peinture (7).

15. Procédé de fonctionnement selon l'une des revendications 13 à 14, **caractérisé en ce que**
a) pendant le revêtement d'un composant, le produit de revêtement est pompé à travers la conduite sous pression (4) de la pompe à produit de revêtement (5) vers le point de prélèvement (1) et
b) pendant un processus de rinçage, le produit de revêtement est conduit à travers la conduite sous pression (4) du point de prélèvement (1) à nouveau vers la pompe à produit de revêtement (5) et à travers la conduite de circulation (10, 10') à nouveau vers l'alimentation en peinture (7).
